# FASCICULE DE BREVET EUROPEEN

(11) **EP 2 529 368 B1**
(45) Date de publication et mention de la délivrance du brevet: **06.12.2017**
(21) Numéro de dépôt: 11708523.3
(22) Date de dépôt: 28.01.2011
(51) Int. Cl.: G10D 7/12

(54) **PERFECTIONNEMENT POUR HARMONICA EQUIPE D'UN DISTRIBUTEUR D'AIR**
VERBESSERUNG FÜR EINE MIT EINEM LUFTVERTEILER AUSGESTATTETE HARMONIKA
IMPROVEMENT FOR A HARMONICA PROVIDED WITH AN AIR DISTRIBUTOR

(30) Priorité: 29.01.2010 FR 1000360
(43) Date de publication de la demande: 05.12.2012
(73) Titulaire: Bibollet, Jean-Claude, 74230 Thônes (FR)
(72) Inventeur: Bibollet, Jean-Claude, 74230 Thônes (FR)
(74) Mandataire: Hecké, Gérard
(86) Numéro de dépôt international: PCT/FR2011/000059
(87) Numéro de publication internationale: WO 2011/092407

(56) Documents cités:
- FR-A- 912 714
- FR-A1- 2 910 166
- JP-U- 58 057 899
- US-A- 2 467 761
- US-A- 2 595 316
- US-A- 3 580 125
- US-A- 3 757 025

## Description

L'invention concerne un harmonica conforme au préambule de la revendication 1. Un tel harmonica est décrit dans le document FR 912714.
Un autre document FR 2910166 se rapporte à un harmonica ayant deux lames de part et d'autre d'un peigne en délimitant des canaux dans lesquels le musicien souffle et aspire de l'air pour mettre en vibration les lames. Des déflecteurs sont positionnés à l'intérieur des canaux.
Le perfectionnement selon la présente invention consiste tout d'abord à assurer l'étanchéité face aux fuites d'air, ainsi qu'à optimiser les écoulements des flux d'air dans le but d'améliorer les performances des harmonicas du type possédant un distributeur d'air monté coulissant, permettant d'envoyer sélectivement vers un premier canal, alimentant au moins une lame soufflée et au moins une lame aspirée, ou vers un second canal, alimentant lui aussi au moins une lame soufflée et au moins une lame aspirée, l'air aspiré ou l'air soufflé par le joueur dans un trou d'embouchure commun à ces deux canaux d'air adjacents .

Un second objectif de cette invention est de proposer un harmonica dont l'épaisseur soit inférieure à celle des harmonicas de ce type existant dans l'art antérieur et ce afin d'assurer une meilleure ergonomie autant au niveau de l'embouchure qu'au niveau de la tenue en main tout en bénéficiant de surcroît d'une compacité de l'instrument très appréciable.

Un troisième objectif de cette invention est de proposer une disposition des lames sonores propre à faciliter certaines techniques de jeu connues sous les termes français d'altération , de sursoufflage et de suraspirations plus connues sous les termes anglais de bends , overblows et overdraws permettant d'obtenir des notes intermédiaires entre les notes basiques, naturelles, des différentes lames que comportent l'instrument lesdites notes "altérées" se révélant particulièrement difficiles à obtenir avec les harmonicas de l'art antérieur ce qui les rend de ce fait quasi inaccessibles aux joueurs n'ayant pas une longue pratique de l'instrument.

Un quatrième objectif est de proposer des aménagement internes à l'harmonica apportant une solution face au rendement sonore limité, sur le plan acoustique, des harmonicas de l'art antérieur qui, en raison de leur conception même, ne permettent pas d'offrir aux flux d'air aspirés et soufflés un écoulement et un angle d'attaque optimisés par rapport aux lames nécessaires pour assurer la mise en vibration des lames sonores avec force, sans délai et dès le moindre souffle d'air. Les moyens internes susmentionnés intégrés à l'instrument et n'exigeant aucune maintenance étant destinés à remplacer les éléments rapportés généralement désignés sous le terme de valves que nécessitent les instruments de l'art antérieur, ces valves se révélant délicates à mettre en place et donc coûteuses tout en restant fragiles et exigeant de ce fait une maintenance contraignante et un remplacement périodique.

En effet si les harmonicas de l'art antérieur souffrent d'un mauvais rendement sur le plan aéraulique, et donc par voie de conséquence sur le plan sonore, cela est dû à la fois aux fuites d'air très pénalisantes ainsi qu'à la conception peu élaborée des canaux d'air qui imposent aux flux d'air de brusques changements de direction rendant difficile et laborieuse la mise en vibration simultanée de plusieurs lames sonores nécessaire pour produire des accords aussi bien que la mise en vibration de lames sonores suffisamment puissantes pour générer un son acoustique suffisamment fort pour pouvoir éviter de devoir recourir à un système d'amplification de son.

Concernant plus particulièrement les porte-lames, si il existe déjà certains perfectionnements visant à réduire les fuites d'air inopinées entre les bords de la fenêtre au travers de laquelle oscille la partie libre d'une lame sonore et les bords de ladite lame ces perfectionnements font appel a des porte-lames spéciaux réalisés par moulage qui exigent un matériel sophistiqué et un haut niveau de précision pour leur réalisation ce qui se traduit par des coûts de production élevés. De plus, comme ces technologies font systématiquement appel à l'utilisation d'un matériau, généralement du type thermoplastique, très différent des métaux utilisés pour la réalisation des lames sonores elles-mêmes, il résulte de cette hétérogénéité de grandes disparités dans le comportement et dans les coefficients de dilatation entre les lames sonores et le porte-lames ce qui est évidemment très préjudiciable aux performances finales. Il faut savoir en outre que la plupart des matières thermoplastiques sont par ailleurs sensibles au phénomènes de reprise d'humidité entraînant des variations de cotes limitées certes mais qui sont néanmoins pénalisantes lorsque lames et porte-lames doivent être ajustés les uns par rapport aux autres avec une très grande précision beaucoup plus facile à atteindre et à conserver dans le temps en utilisant pour les lames et les porte-lames des métaux présentant entre eux des coefficients de dilation très voisins.
Concernant l'amélioration des performances de l'harmonica selon l'invention , pour ce qui se rapporte aux porte-lames eux-mêmes, l'un des objectifs visés est donc de proposer des aménagements directement adaptables sur des porte-lames de l'art antérieur ou sur des porte-lames réalisables avec les mêmes technologies et faisant appel aux mêmes matériaux et aux mêmes machines de production que ceux de l'art antérieur permettant ainsi d'obtenir des performances élevées sans investissement pour les fabricants et donc au meilleur prix pour les utilisateurs.

Les aménagements de l'instrument proposés dans cette invention constituent donc une réponse pertinente aux problèmes susmentionnés rencontrés dans les harmonicas de l'art antérieur et ils permettent d'obtenir d'une part un harmonica au son puissant grâce à la possibilité de mise en vibration de lames sonores plus épaisses que celles de l'art antérieur et ils permettent d'autre part d'abaisser le seuil de mise en vibration des lames sonores qui devient alors possible dès le moindre souffle d'air ce qui permet une plus grande expressivité de jeu s'étendant du pianissimo au fortissimo.

Préalablement, pour faciliter la description et la compréhension du présent document nous convenons tout d'abord que l'embouchure constituant la partie de l'instrument en contact avec la bouche du musicien constitue la partie supérieure de l'instrument tandis que la partie opposée, le pavillon, par laquelle sortent les sons émis constitue la partie inférieure de l'instrument.

Nous convenons par ailleurs que l'harmonica selon l'invention, qui peut être de forme extérieure symétrique ou non symétrique, est ici positionné de telle manière que son plan longitudinal moyen Px est disposé verticalement, ledit plan Px étant le plan vertical passant sensiblement à mi-épaisseur de l'instrument et passant donc sensiblement à mi-épaisseur de l'embouchure en passant donc sensiblement par le milieu des trous d'embouchure et passant également sensiblement à mi-épaisseur du pavillon donc au voisinage du milieu dudit pavillon de l'instrument. Bien sûr dans le cas où toute la partie de l'instrument disposée d'un coté dudit plan longitudinal moyen Px est identique à toute la partie de l'instrument disposée de l'autre coté de ce plan longitudinal moyen Px , ce plan Px constitue alors également le plan longitudinal de symétrie générale de l'instrument.
Enfin nous convenons d'appeler lames soufflées les lames fixées sur la face du porte-lames orientée du coté intérieur des canaux d'air tandis que les lames dites aspirées seront les lames fixées contre la face du porte-lames située à l'extérieur des canaux d'air. Dans la présente description, nous ne prendrons donc pas en compte le fait que les lames dites soufflées, ayant comme vocation principale d'entrer en vibration en produisant un son lorsque le joueur souffle dans l'instrument, peuvent dans certaines techniques de jeu, entrer en action même lors de l'aspiration. Il en va de même pour les lames dites aspirées qui peuvent entrer en action lors du soufflage dans certaines techniques de jeu qui contraignent occasionnellement les lames à vibrer sous l'action d'un flux d'air de direction contraire à celui pour lequel elles ont été conçues au départ mais qui reste cependant évidemment leur mode de vibration principal. De la même manière lorsque , pour les porte-lames, le texte mentionne le terme de face d'admission de l'air il s'agit toujours de la face par laquelle l'air entre pour passer au travers de la fenêtre concernée en entraînant au passage en vibration la lame correspondante et à contrario, lorsque le texte évoque le terme de face d'échappement il s'agit de la face par laquelle l'air sort après être passé au travers de ladite fenêtre et ce toujours en référence au type , respectivement aspiré ou soufflé, de la lamelle associée à la fenêtre concernée.

L'harmonica selon l'invention comporte :
- un peigne ou sommier dans l'épaisseur duquel sont réalisés une pluralité de canaux de circulation d'air, ledit peigne supportant au moins une plaque constituant un porte-lames sur laquelle sont montées des lames sonores mises en oscillations par les flux d'air générés par le joueur
- une coque périphérique permettant la tenue en main de l'harmonica ladite coque comportant au moins un capot assurant l'amplification des sons et leur projection en direction du pavillon de l'instrument
- un élément d'embouchure dans la face extérieure duquel débouchent les trous d'embouchures par lesquels l'harmoniciste aspire ou insuffle de l'air qui met en oscillation les lames sonores de l'instrument, chacun des trous d'embouchure desservant deux canaux de circulation d'air alimentant chacun au moins une lame sonore soufflée et au moins une lame sonore aspirée,
- lesdits deux canaux de circulation d'air alimentés par le trou d'embouchure commun sont disposés côte à côte en étant séparés l'un de l'autre par une paroi de séparation disposée transversalement par rapport à l'axe longitudinal de l'instrument et sensiblement perpendiculairement au plan longitudinal moyen, lequel est positionné sensiblement à mi-épaisseur de l'instrument et de l'embouchure, et à mi-épaisseur du pavillon,
- un distributeur d'air, interposé entre l'élément d'embouchure et le peigne, ledit distributeur d'air étant destiné à diriger sélectivement l'air soufflé ou aspiré par le joueur vers l'un ou l'autre des deux canaux de circulation d'air alimentés par un trou d'embouchure commun auxdits deux canaux d'air, ledit distributeur d'air étant en forme générale d'échelle constituée de deux éléments longitudinaux disposés sensiblement parallèlement à l'axe longitudinal de l'instrument reliés entre eux par des éléments transversaux ,
caractérisé en ce que :
- un porte-lames est pris en sandwich entre un capot - presseur et la face correspondante du peigne sous l'action de moyens de pression tendant à rapprocher ledit capot-presseur de ladite face du peigne, les moyens de pression comprenant au moins une vis de serrage qui est positionnée dans une paroi séparant entre eux deux canaux de circulation d'air adjacents dont les axes longitudinaux respectifs sont divergents lorsque l'on s'éloigne de la face d'embouchure de l'instrument pour se rapprocher du pavillon de l'instrument, une telle disposition divergente des canaux offrant ainsi une largeur progressive rapidement suffisante pour que la vis de pression concernée puisse être implantée le plus près possible de la face d'embouchure de l'instrument sans venir empiéter à l'intérieur d'un canal de circulation d'air,
- l'axe longitudinal d'au moins l'une des vis de serrage est positionnée à une distance de la face d'embouchure de l'instrument inférieure à la distance séparant ladite face d'embouchure du fond du canal de circulation d'air alimentant la lame la plus grave de l'instrument.
Selon une première caractéristique lorsque l'harmonica comporte deux porte-lames, les deux plans passant par les faces des porte-lames en appui contre les faces correspondantes du sommier peuvent être parallèles entre eux ou au contraire être concourants en constituant alors soit un dièdre dont l'arête commune auxdits deux plans est positionnée du coté du pavillon de l'instrument, dans l'espace situé au-delà de celui-ci et ledit dièdre est alors ouvert en direction de l'embouchure de l'instrument soit au contraire les deux plans sont concourants entre eux de telle manière qu'ils constituent un dièdre dont l'arête commune est positionnée du coté de l'embouchure de l'instrument dans l'espace situé au-delà de celle-ci et ledit dièdre est alors ouvert en direction du pavillon de l'instrument.
Selon une autre caractéristique, pour permettre la réalisation de canaux associés à des aménagements internes, le sommier peut être avantageusement réalisé en deux parties assemblées entre elles, par exemple au niveau du plan longitudinal moyen Px de l'instrument, par collage , clipsage soudage ou par tout autre moyen et notamment simplement par le vissage des vis de fixation des plaques porte-lames qui en traversant ledit sommier le prennent en sandwich entre elles , ce mode d'assemblage offrant l'avantage de garder la possibilité de séparer à volonté les deux demi sommiers pour en faciliter le nettoyage . Selon une autre caractéristique le sommier peut être avantageusement réalisé dans un matériau légèrement élastiquement déformable pour venir épouser les éventuelles déformation des plaques porte-lames en évitant ainsi toute fuite d'air entre les faces des porte-lames et les faces correspondantes dudit sommier . Selon une autre caractéristique d'un mode particulier de réalisation , le sommier constitue un ensemble monolithique avec le capot supérieur et/ou le capot inférieur.

Les différents aménagements proposés pour les canaux d'air visent avant tout à faciliter la circulation des flux d'air en évitant les mouvements tourbillonnaires qui pénalisent la réactivité des lames sonores en retardant leur mise en vibration aussi bien que leur freinage lorsque le flux d'air s'inverse dans le même canal, en passant d'un flux soufflé à un flux aspiré et inversement, ce qui est très fréquemment le cas au cours du jeu.

Un second objectif visé est d'assurer aux flux d'air soufflés comme aux flux d'air aspirés une orientation des filets d'air de telle manière que leur angle d'attaque par rapport aux lames sonores qu'ils animent soient optimal permettant ainsi des économies d'air ouvrant la possibilité d'animer des lames plus puissantes et/ou plus graves et/ou plus nombreuses.

Pour ce faire, selon un premier mode de réalisation, certains au moins des canaux d'air sont coniques, leur largeur au niveau de la face d'embouchure étant supérieure à leur largeur au niveau de leur fond , ou extrémité , située du coté du pavillon de l'instrument et ce de façon à augmenter la pression de l'air soufflé au niveau de l'extrémité libre des lames soufflées.

Selon un autre mode de réalisation, la largeur de certains au moins des canaux d'air, mesurée dans le sens longitudinal de l'instrument, est, à mi-longueur desdits canaux, d'une valeur supérieure à la largeur desdits canaux mesurée au niveau de la face d'embouchure de l'instrument et également d'une valeur supérieure à la largeur mesurée au niveau du fond du canal situé du coté du pavillon de l'instrument.

Selon un autre mode de réalisation les deux flancs latéraux de certains au moins des canaux d'air sont de forme hélicoïdale pour créer un double vortex dans chacun desdits canaux les deux vortex étant disposés symétriquement dans chaque canal par rapport au plan passant par l'axe longitudinal des deux lames concernées. Dans ce mode de réalisation pour la première face du sommier contre laquelle s'appuie le premier porte-lames les bords longitudinaux du canal considéré vont globalement en s'écartant l'un de l'autre lorsque l'on s'éloigne de l'embouchure de l'instrument pour se rapprocher du pavillon autrement dit lesdits bords dudit canal sont plus proches l'un de l'autre au niveau de la face d'embouchure de l'instrument qu'ils ne le sont au niveau de la zone d'extrémité du canal et inversement , pour ce même canal, sur l'autre face du sommier contre laquelle s'appuie l'autre porte-lames, les bords longitudinaux dudit canal vont globalement en se rapprochant l'un de l'autre lorsque l'on s'éloigne de l'embouchure de l'instrument pour se rapprocher du pavillon autrement dit lesdits bords dudit canal sont plus éloignés l'un de l'autre au niveau de la face d'embouchure de l'instrument qu'ils ne le sont au niveau de la zone d'extrémité du canal.
Une telle disposition permet par ailleurs soit de privilégier l'aptitude de l'instrument à produire les notes basiques naturelles de chacune des lames sous les flux d'air aspirés ou soufflés qui correspondent à leur spécificité soit au contraire à privilégier l'aptitude de l'instrument à produire les notes dites "altérées" qui nécessitent de solliciter les lames sonores sous des flux d'air aspirés ou soufflés de sens opposé à ceux qui correspondent à leur spécificité

Ainsi , pour que l'instrument soit avant tout spécialisé dans la production des notes basiques naturelles , le porte-lames supportant les lames aspirées sera alors monté plaqué contre la face du sommier dans laquelle , pour chacun des canaux considéré les bords longitudinaux dudit canal sont plus proches l'un de l'autre au niveau de la face d'embouchure qu'ils ne le sont au voisinage du fond du canal et le porte-lames supportant les lames soufflées sera alors monté plaqué contre la face du sommier dans laquelle , pour chacun des canaux considéré les bords longitudinaux dudit canal sont plus écartés l'un de l'autre au niveau de la face d'embouchure qu' ils ne le sont au voisinage du fond du canal.
A l'inverse si l'on souhaite trouver un compromis permettant d'obtenir bien-sûr les notes naturelles des lames mais cependant de façon moins stable que dans le montage susmentionné tout en facilitant par contre l'obtention des notes dites "altérées" il suffira de réaliser un sommier inversé par symétrie par rapport au plan longitudinal moyen Px dudit sommier de telle manière que pour le porte-lames supportant les lames soufflées pour chacun des canaux considérés les bords longitudinaux dudit canal soient plus proches l'un de l'autre au niveau de la face d'embouchure qu'ils ne le sont au voisinage de l'extrémité opposée du canal et le porte-lames supportant les lames aspirées sera alors monté plaqué contre la face du sommier dans laquelle , pour chacun des canaux considéré les bords longitudinaux dudit canal sont plus écartés l'un de l'autre au niveau de la face d'embouchure qu' ils ne le sont au voisinage de l'extrémité opposée du canal.

Enfin ,selon une autre caractéristiques d'un mode de réalisation particulier destiné à faciliter et à rendre plus confortable la technique de jeu connue de l'homme de l'art sous le terme anglophone de "Tongue blocking" l'axe du trou d'embouchure alimentant la lame la plus aigue de l'instrument est avantageusement situé à une distance de l'extrémité correspondante de la face d'embouchure inférieure à la distance à laquelle est positionné l'axe du trou d'embouchure alimentant la lame la plus grave de l'instrument par rapport à l'extrémité correspondante de ladite face d'embouchure.

Selon une autre caractéristique, pour certaines au moins des lames sonores que comporte l'harmonica selon l'invention, la fenêtre au travers de laquelle oscille la lame concernée est en partie recouverte par une paroi disposée obliquement pour servir de déflecteur, ladite paroi oblique étant positionnée au-delà de la zone balayée par la partie oscillante de la lame sonore. L'extrémité du déflecteur située du coté de l'extrémité libre de la lame sonore concernée est située à une distance de l'extrémité de la fenêtre située du coté de ladite extrémité libre de la lame, comprise entre le quart et les trois quarts de la longueur totale de la fenêtre au travers de laquelle oscille ladite lame. Les déflecteurs associées aux lames sonores aspirées sont positionnés entre le porte-lames et la face intérieure du capot correspondant tandis que les déflecteurs associés aux lames soufflées sont positionnés à l'intérieur des canaux d'air aménagés dans le sommier de l'harmonica.
Chacun des déflecteurs à la forme d'un tunnel dont le fond est fermé en cul de sac, l'ouverture du tunnel étant orientée du coté de l'extrémité libre de la lame sonore à laquelle ce déflecteur est associé tandis que la voûte dudit tunnel s'éloigne progressivement du porte-lames, sur lequel sa base est plaquée, au fur et à mesure que l'on se rapproche de l'extrémité libre de la lame sonore à laquelle il est associé. Chacun des déflecteurs associé à une lame sonore soufflée, et donc de ce fait positionné à l'intérieur du sommier, est donc fermé sur trois de ses cotés soit par des parois partant de sa voûte pour venir rejoindre la face du porte-lame contre laquelle il est plaqué soit directement par les parois latérales séparant les canaux d'air lorsqu'il constitue un ensemble monolithique avec le sommier. De même chacun des déflecteurs associé à une lame aspirée, et donc de ce fait disposé à l'extérieur du sommier, est fermé sur trois de ses cotés soit par des parois appartenant directement audit déflecteur et qui viennent rejoindre le porte-lames pour assurer l'étanchéité aux flux d'air concernés soit directement par les membrures du contre-peigne ou du capot concernés lorsque ledit déflecteur constitue avec l'un ou l'autre de ceux-ci un ensemble monolithique.

Selon une caractéristique d'un premier mode de réalisation , certains au moins des déflecteurs associés aux lames soufflées sont solidaires du sommier ou peigne de l'harmonica avec lequel ils constituent un ensemble monolithique. Selon une variante de ce mode de réalisation les déflecteurs correspondants aux lames soufflées sont constitués d'éléments indépendants , rapportés donc ,qui sont soit collés , soit clipsé au sommier soit simplement pris en sandwich entre ledit sommier et la face correspondante du porte-lames concerné.

Selon une autre caractéristique d'un mode de réalisation , certains au moins des déflecteurs associés aux lames aspirées sont solidaires du capot correspondant de l'harmonica avec lequel ils constituent un ensemble monolithique. Selon une variante de ce mode de réalisation les déflecteurs correspondants aux lames aspirées sont constitués d'éléments indépendants , rapportés donc ,qui sont soit collés , soit clipsés au capot correspondant soit simplement pris en sandwich entre ledit capot et la face correspondante du porte-lames concerné.

Selon une autre caractéristique d'un autre mode de réalisation , certains au moins des déflecteurs associés aux lames aspirées sont solidaires d'un contre-peigne ou contre-sommier inséré entre le porte lames concerné et la face intérieure du capot correspondant. Ces déflecteurs peuvent soit constituer avec ledit contre-peigne un ensemble monolithique soit être constitués d'éléments indépendants , rapportés donc ,qui sont soit collés , soit clipsés au contre-peigne soit simplement pris en sandwich entre la face intérieure correspondante du contre-peigne et la face correspondante du porte-lames concerné.

Selon un autre mode de réalisation , les déflecteurs correspondants aux lames aspirées et/ou les déflecteurs correspondant aux lames soufflées constituent avec le porte lames correspondant un ensemble monolithique.

Selon un autre mode de réalisation, les déflecteurs correspondants aux lames aspirées et/ou les déflecteurs correspondant aux lames soufflées sont constitués d'éléments indépendants fixés au porte-lame correspondant par vissage, rivetage, clipsage, collage ou par tout autre moyen de solidarisation démontable ou non.

Selon un mode de réalisation préférentiel , les porte-lames sont de conception classique connue de l'homme de l'art, ils sont réalisés à partir d'une plaque de métal dans laquelle sont découpées les fenêtres au travers desquelles oscillent les lames sonores et les déflecteurs sont solidarisés audit porte-lames à l'aide de vis, associées le cas échéant à des écrous , de façon à pouvoir être démontables , notamment pour permettre le changement des lames vibrantes défectueuses. Dans ce mode de réalisation , les rivets classiques de fixation des lames sonores sont donc avantageusement remplacés par des vis prenant la lame sonore concernée en sandwich entre le porte-lames et l'élément rapporté constituant le déflecteur qui assure donc ainsi la fixation de la lame sonore concernée contre la face correspondante du porte-lames. Ce type d'assemblage permet ainsi aussi bien d'envisager le montage facile et rapide desdits déflecteurs sur tous les types de porte-lames classiques simplement en remplaçant le rivet originel de fixation de la lame sonore par une vis associée à un déflecteur correspondant taraudé ou équipé d'un écrou rapporté que de permettre de retirer lesdits déflecteurs sélectivement pour certaines lames ou pour la totalité des lames en fonction des préférences de l'harmoniciste.

Enfin selon un autre mode de réalisation les déflecteurs correspondant aux lames aspirées sont remplacés par une simple plaque-déflecteur s'étendant dans le sens longitudinal de l'instrument de la lame la plus grave à la lame la plus aigue de l'instrument. Coté pavillon de l'instrument, sur toute sa longueur, la base de la plaque-déflecteur est maintenue plaquée contre la face extérieure du porte-lames concerné pour éviter que des filets d'air ne passent entre ces deux faces d'appui .La plaque s'incurvet ensuite en s'éloignant du porte-lames au fur et à mesure que l'on se rapproche de l'embouchure de l'instrument de manière à se situer hors de l'espace balayé par les lames sonores lors de leur oscillations. La cambrure de ladite plaque et la largeur de cette plaque, mesurée dans le sens embouchure pavillon de l'instrument, sont bien sûr calculées de telle manière que le bord longitudinal de cette plaque-déflecteur se situe en deçà de l'extrémité libre des lames sonores de telle manière qu'elle ne recouvre donc que partiellement lesdites lames sensiblement dans les mêmes conditions de distances que celles décrites ci-avant pour les déflecteurs
Contrairement aux déflecteurs ci avant décrits, la plaque incurvée ne comporte pas obligatoirement de parois disposées perpendiculairement au plan longitudinal moyen Px de l'instrument l'objectif recherché étant de constituer un simple tremplin pour que les filets d'air arrivant du pavillon bondissent au dessus d'une partie de la zone des lames disposées entre leur extrémité libre et la zone de fixation de la lame pour mieux se concentrer sur la zone d'extrémité libre de la lame où leur efficacité sera optimale.
Cette plaque-déflecteur, de par sa simplicité de réalisation présente bien sûr des avantages par rapport aux déflecteurs susmentionnés individualisés pour chaque lame qui sont de ce fait plus coûteux à produire et surtout plus long à mettre en place.

Selon un autre mode de réalisation préférentiel , chacun des canaux de circulation d'air alimente au moins une lame soufflée et une lame aspirée. Les deux lames desservies par un même canal d'air sont disposées en ligne de part et d'autre du porte-lames concerné et leurs axes longitudinaux respectifs sont coplanaires avec l'axe longitudinal dudit canal d'air tandis que les parties libres oscillantes desdites deux lames sonores s'étirent dans des directions diamétralement opposées l'une par rapport à l'autre. La lame aspirée est fixée contre la face extérieure du porte-lame donc contre la face du porte-lame orientée du coté du capot correspondant de l'harmonica tandis que la lame soufflée est fixée contre la face dudit porte-lames plaquée contre le sommier. L'extrémité fixe de chacune des deux lames peut être fixée et maintenue plaquée contre le porte-lame soit par soudage , par collage, par rivetage ou mieux encore à l'aide d'une ou de plusieurs vis. Selon un mode préférentiel de ce mode de réalisation , une ou plusieurs vis traversent à la fois chacun des deux déflecteurs associés aux deux lames concernées ainsi que le porte-lame et le talon de fixation des deux lames de telle sorte qu'une seule vis ou éventuellement deux vis suffisent à assurer l'assemblage et le maintien en position desdites lames et desdits déflecteurs par rapport au porte-lames. Une telle disposition s'avère tout à la fois très facile et très rapide au montage et par voie de conséquence très économique tout en offrant le très grand avantage de pouvoir être facilement démontable aussi bien pour le nettoyage efficace de l'instrument que pour le changement aisé d'une lame sonore défaillante.

Les déflecteurs susmentionnées peuvent être aussi bien réalisés en métal qu'en matière thermoplastique ou en matière thermodurcissable.

Lorsque les déflecteurs constituent des pièces rapportées fixées au porte-lame à l'aide de vis ils peuvent être avantageusement taraudés pour permettre le vissage directe de la vis correspondante.

Selon un mode de réalisation préférentielle , lesdits déflecteurs sont avantageusement réalisés dans une matière légèrement élastiquement déformable de façon à ce que, sous la pression de serrage exercée par la vis de fixation , ils puissent se déformer légèrement pour venir parfaitement épouser la face du porte-lame contre laquelle ils sont pressés et ce de manière à éviter tout passage d'air entre lesdites pièces. Par ailleurs , compte-tenu de cette légère déformation élastique par fluage du déflecteur , il est possible de réaliser au travers dudit déflecteur un trou d'un diamètre légèrement inférieur à celui de la vis de fixation de telle manière que celle-ci soit ainsi freinée pour qu'elle ne risque pas de se dévisser intempestivement sous l'effet des vibrations générées par l'instrument. Ceci représente un très gros avantage sur le plan de la sécurité car il faut savoir qu'une lame sonore fixée au porte-lames à l'aide d'une simple vis comme c'est le cas en réparation classique d'harmonica dans l'art antérieur peut toujours se dévisser accidentellement et le joueur a alors toutes les chances d'avaler, ou même d'inhaler en jouant, ladite lame avec tous les dangers que peut représenter une telle pièce mince et coupante dans les poumons de l'harmoniciste.

Selon une variante de réalisation , si la matière retenue pour la réalisation des déflecteurs est trop souple pour permettre d'offrir une tenue suffisante par vissage direct de la vis de fixation dans le déflecteur ladite vis pourra alors avantageusement être associée à un écrou métallique classique qui pourra être en partie au moins noyé dans un logement de forme idoine aménagé dans ledit déflecteur.

Selon un mode de montage particulier les déflecteurs sont démontables et fixés au porte-lames correspondant par des vis de fixation et plusieurs déflecteurs équipant des lames sonores contigus peuvent être avantageusement réunis ensemble de façon à constituer un ensemble monolithique leur évitant de se déplacer par rotation sous l'effet des vibrations générées par les lames sonores en offrant par ailleurs l'avantage d'un coût de revient plus intéressant que lorsqu'ils sont chacun indépendant et donc produits chacun individuellement.

Selon un autre mode préférentiel de réalisation , le déflecteur, en collaboration avec la vis d'assemblage correspondante, constituent avantageusement un moyen de fixation efficace d'une lamelle rapportée découpée dans un matériau souple et résistant pour constituer une valve d'étanchéité s'opposant aux entrées d'air ,aux travers de la fenêtre concernée , dans le sens opposé à celui qui correspond à la spécificité de la lame. La largeur et la longueur de cette lamelle-valve sont supérieures aux dimensions correspondantes de la fenêtre concernée de manière à ce que la périphérie de ladite lamelle puisse venir prendre appui directement sur la face du porte-lames afin de garantir une étanchéité satisfaisante. Sur les porte-lames de l'art antérieur ces lamelles-valves, bien connues de l'homme de l'art, sont collées ce qui rend difficile et délicate leur pose et leur remplacement ; par ailleurs leur tenue dans le temps est souvent peu élevée en raison des solvants contenus dans la colle de fixation utilisée qui altèrent les propriétés desdites valves réalisées dans des matières plastiques souvent sensibles auxdits solvants, lesquels solvants constituent par ailleurs un danger pour l'utilisateur en raison des vapeurs que celui-ci inhale durant son temps de jeu.

La fixation desdites valves à l'aide de la vis de fixation associée au déflecteur concerné est donc une réponse pertinente aux problèmes ci-avant exposés et ce mode de fixation mécanique et non par collage offre la possibilité très intéressante de permettre l'utilisation de matières plastiques telle que les polytetrafluorethylène (PTFE) souvent communément dénommées "Téflon" ou les polyoléfines qui présentent des caractéristiques extrêmement intéressantes en terme de résistance aux flexions alternées et surtout d'anti-adhésion mais qui de ce fait ne peuvent pas être collées et ne sont donc pas utilisables dans le mode de réalisation de l'art antérieur.
Dans ce mode de réalisation , la vis d'assemblage et le déflecteur prennent donc en sandwich entre eux deux à la fois la lame sonore concernée, le porte-lame et la lamelle valve susdécrite .

Selon un autre mode de réalisation particulier la valve telle que ci-avant décrite constitue un seul ensemble monolithique avec le déflecteur de la lame opposée. Ce mode de réalisation très avantageux est applicable lorsque les lames aspirées et soufflées sont réunies par paires en étant disposées en ligne de part et d'autre du porte-lames concerné leurs axes longitudinaux respectifs étant coplanaires avec l'axe longitudinal du canal d'air unique qui les dessert. Dans ce mode préférentiel de réalisation certaines au moins des paires de lames sonores peuvent donc être associées à un déflecteur recouvrant une partie de la longueur de la fenêtre du porte-lames au travers de laquelle oscille la première lame sonore qui est soit du type lame aspirée soit du type lame soufflée. Le déflecteur se prolonge par une fine lamelle souple s'étendant dans le sens opposé à l'extrémité libre de la lame sonore dont il constitue le déflecteur et cette lamelle souple constitue la valve d'étanchéité de la seconde lame sonore alimenté par le canal d'air concerné. La longueur et la largeur de la lamelle souple sont supérieures aux dimensions de la fenêtre au travers de laquelle oscille cette seconde lame sonore qui est de type opposé à la première lame , donc respectivement soit une lame soufflée soit une lame aspirée. Lorsque le flux d'air est de sens contraire à celui qui correspond au type de la seconde lame sonore , il vient plaquer la lamelle souple contre la face du porte-lames en obturant ainsi complètement la fenêtre de passage d'air de cette seconde lame sonore et en obligeant de ce fait à la totalité du flux d'air de passer au travers de la fenêtre de la première lame dont le type aspiré ou soufflé correspond bien lui au sens du flux en cours.
Le déflecteur et la lamelle fine constituant la valve peuvent être avantageusement réalisés ,par moulage notamment, en même temps et dans le même matière pour constituer alors un ensemble monolithique monocomposant aussi bien qu'être réalisés en injection bi-matière à partir de deux matières différentes mais néanmoins compatibles entre elles. Bien-sur la matière retenue pour la réalisation de la lamelle-valve ainsi que le cas échéant pour la réalisation du déflecteur pourra avantageusement être du type thermoplastique en sélectionnant une matière présentant les caractéristiques idoines en termes de souplesse , de résistance à la déchirure et aux flexions alternées , d'anti-adhérence, et de mémoire élastique.

Selon une autre caractéristique , lorsqu'ils sont fixés au porte-lames à l'aide d'une vis , les déflecteurs comportent avantageusement un ergot venant en saillie par rapport à leur face d'appui contre le porte-lames , ledit ergot venant se loger dans un trou de forme correspondante réalisé dans le porte-lames pour s'opposer à toute rotation intempestive du déflecteur concerné.
Selon un mode de réalisation particulier dans lequel la lame soufflée et la lame aspirée correspondantes sont disposées de façon diamétralement opposées l'une par rapport à l'autre de part et d'autre du porte-lames, le déflecteur associé à la lame soufflée et/ou le déflecteur associé la lame aspirée comporte un petit ergot anti-rotation en saillie par rapport sa face d'appui contre le porte-lame , ledit ergot venant se loger dans l'épaisseur du porte-lames dans la fenêtre dans laquelle oscille la lame opposée à celle pour laquelle il joue le rôle de déflecteur.

Selon une caractéristique d'un mode préférentiel de réalisation , en corrélation logique avec les amplitudes respectives des oscillations de l'extrémité libre de chacune des lames sonores qui sont elles mêmes en relation directe avec les longueurs respectives desdites lames sonores au moins au niveau de l'extrémité libre des lames sonores , l'épaisseur de l'un au moins des porte-lames que comporte l'harmonica est avantageusement dégressive de façon continue ou par pallier des lames graves aux lames aigues et par voie de conséquence , la hauteur d'au moins l'une des faces latérales de la fenêtre aux travers de laquelle oscille la lame la plus grave dudit porte-lames est supérieure à la hauteur de la face latérale correspondante de la fenêtre au travers de laquelle oscille la lame la plus aigue dudit porte-lames.

Selon un mode préférentiel de réalisation , l'harmonica selon l'invention comporte un peigne dans lequel est aménagée une pluralité de parois délimitant des canaux de circulation d'air alimentant deux porte-lames disposés de part et d'autre du plan longitudinal moyen (Px) de l'harmonica chacun desdits porte-lames supportant plusieurs lames vibrantes sonores du même type, aspiré ou soufflé , positionnées en correspondance avec les canaux de circulation d'air susmentionnés. Les axes longitudinaux des deux lames sonores , l'une du type soufflé l'autre du type aspiré , alimenté par le canal commun concerné sont avantageusement coplanaires selon un plan disposé perpendiculairement au plan longitudinal moyen Px de l'instrument.
Entre la face d'embouchure de l'instrument et les lames sonores vibrantes qu'il comporte est implanté un distributeur d'air coulissant , destiné à diriger sélectivement l'air soufflé ou aspiré par le joueur vers l'un ou l'autre des deux canaux de circulation d'air alimentés par un trou d'embouchure commun auxdits deux canaux d'air qui chacun peuvent alimenter à leur tour au moins une lame soufflée et au moins une lame aspirée. Pour chacun des trous d'embouchure , les deux canaux de circulation d'air susmentionnés alimentés par ledit trou d'embouchure commun sont disposés côte à côte en étant séparés l'un de l'autre par une paroi de séparation disposée perpendiculairement au plan longitudinal moyen Px . L'une des extrémités de ladite paroi de séparation vient s'appuyer contre la face concernée du premier porte-lames tandis que l'autre extrémité de ladite paroi de séparation vient s'appuyer contre la face correspondante du second porte-lames. Le distributeur d'air coulissant se déplace par translation axiale dans le sens longitudinal de l'instrument pour passer de sa première position, dans laquelle il occulte l'entrée du second canal de circulation d'air et il dirige les flux d'air vers le premier canal alimentant au moins une lame du premier porte-lames et au moins une lame du second porte-lames, à sa seconde position dans laquelle il occulte l'entrée du premier canal de circulation d'air et il dirige les flux d'air vers le second canal alimentant au moins une lame du premier porte-lames et au moins une lame du second porte-lames.

Selon un premier mode réalisation , le distributeur d'air est du type poussant et il est automatiquement ramené vers sa position sortie au maximum du corps de l'harmonica par les moyens de rappel et le joueur doit donc exercer un appui sur l'organe de commande correspondant pour l'amener de sa première position sortie à sa seconde position rentrée. Selon un mode de montage inversé, à l'inverse du précédent, le distributeur d'air est du type tirant et il est automatiquement ramené vers sa position rentré au maximum dans l'harmonica par les moyens de rappel et le joueur doit donc exercer une traction sur l'organe de commande correspondant pour l'amener de sa première position rentrée à sa seconde position sortie.

Selon une caractéristique importante l'harmonica selon l'invention comporte des moyens, directement accessibles de l'extérieur sans nécessiter le démontage de l'instrument, permettant de régler directement à la main à l'aide d'une molette ou a l'aide d'un outil la précontrainte des moyens assurant de rappel automatique en position non sortie du distributeur d'air coulissant si il est du type poussant ou en position rentrée dudit distributeur si il est du type tirant et ce de façon a adapter facilement ladite précontrainte aux souhaits du joueur.

Selon une autre caractéristique du mode préférentiel de réalisation ci-avant décrit , le distributeur d'air est en forme générale d'échelle constituée de deux éléments longitudinaux disposés sensiblement parallèlement à l'axe longitudinal de l'instrument reliés entre eux par des éléments transversaux associé chacun à un trou d'embouchure qui lui est propre.
La face de chacun des éléments transversaux disposée sensiblement parallèlement à la face d'embouchure de l'instrument comporte au voisinage de ses deux bords libres inférieurs des petits retours disposés en saillie par rapport à ladite face de telle manière que l'arête extrême desdits retours est plus éloignée de la face d'embouchure de l'instrument que ne l'est l'arête extrême de la paroi séparant entre eux deux canaux adjacents de circulation d'air alimenté par un trou d'embouchure commun. Ces petits retours en saillie sont destinés à assurer une étanchéité face aux fuites d'air latérales en constituant une chicane lorsqu'ils viennent en appui contre la face correspondante de la partie supérieure de la paroi de séparation séparant deux canaux voisins alimentés par un même trou d'embouchure.

Selon une autre caractéristique très importante du mode préférentiel de réalisation ci-avant décrit, sur une partie au moins de leur longueur les éléments transversaux susmentionnés du distributeur d'air sont de forme profilée globalement prismatique et la largeur, mesurée dans le sens longitudinal de l'instrument , desdits éléments prismatiques est globalement dégressive au fur et à mesure que l'on s'éloigne de leur face située la plus proche du pavillon de l'instrument pour se rapprocher de la face d'embouchure de l'instrument et chacune des deux parois latérales du trou d'embouchure et /ou du peigne contre lesquelles vient s'appuyer la face correspondante dudit élément transversal est de forme et d'inclinaison sensiblement complémentaires à celles des faces correspondantes desdits éléments transversaux de telles manières que lesdites surfaces puissent s'épouser entre elles pour garantir une étanchéité optimale face aux fuites d'air.

Selon une autre caractéristique, pour améliorer l'étanchéité entre les faces du déflecteur en contact avec les faces correspondante de l'élément d'embouchure et/ou du peigne , certaines au moins desdites pièces pourront avantageusement être soit recouvertes d'un revêtement légèrement souple et élastiquement déformable soir être même constituées en partie ou en totalité d'un matériau légèrement élastiquement déformable .

Selon une autre caractéristique la partie extrême supérieure du peigne , ou sommier, constituée par l'arête supérieure des parois séparant entre eux deux canaux de circulation d'air adjacents alimentés par deux trous d'embouchure différents est située plus proche de la face d'embouchure de l'instrument que ne l'est la face inférieure de l'élément d'embouchure dans la face supérieure duquel sont aménagés les trous d'embouchure de l'instrument et la partie supérieure des parois de séparation ci-avant mentionnées vient s'emboîter dans un logement de forme complémentaire aménagé dans la partie inférieure correspondante dudit élément d'embouchure.

Le distributeur d'air ci-avant décrit dont les faces inclinées jouent le rôle de déflecteurs permettent une directivité optimale et avec le moins de pertes de charge possibles des flux d'air permettant ainsi aussi bien de rendre moins difficile la mise en vibration des lames que d'élargir la gamme d'expressivité musicale par rapport à ce que permettaient les distributeurs d'air de l'art antérieur. Ces derniers sont en effet constitués d'une simple plaque coulissante dans laquelle sont aménagés des trous venant se placer en vis-à-vis des canaux concernés , ladite plaque étant disposée perpendiculairement au plan longitudinal moyen Px de l'instrument l'écoulement des flux d'air tant soufflés qu'aspirés se retrouve très perturbés par les faces perpendiculaires qu'il rencontrent et qui l'affaiblisse fortement et le rendent tourbillonnaire, obligeant le joueur à compenser en forçant son action ce qui est inconfortable et qui surtout exclue la possibilité de réaliser des pianissimo exigeant un très faible flux d'air réduisant ainsi d'autant les possibilité d'expressivité du joueur.

Selon une autre caractéristique, l'élément d'embouchure dans la face supérieure duquel sont implantés les faces d'entrée des trous d'embouchure est solidarisé au peigne par des moyens disposés à l'intérieur de l'harmonica et qui sont directement accessibles lorsque les capots de l'instrument ont étés déposés. Les moyens de solidarisation susmentionnés peuvent être avantageusement constitués d'écrous et/ou de vis moletés de manière à ce qu'ils puissent être démontables à la main sans outil..

Selon un mode de réalisation particulier l'harmonica selon l'invention comporte un contre-peigne en forme de mâchoire ouverte en direction de l'embouchure de l'instrument dont la conicité des faces est complémentaire à la conicité des faces correspondantes du peigne lui aussi conique dans ce mode de réalisation de telle sorte que lesdites faces correspondantes sont donc parallèles deux à deux ,et chacun des deux porte-lames de l'instrument est pris en sandwich entre la face du peigne et la face correspondante du contre-peigne. Des moyens générant une poussée tendant à rapprocher le contre-peigne de la face d'embouchure de l'instrument assurent le placage des porte-lames contre le peigne. Selon un mode de réalisation particulier , les moyens de poussée susmentionnés sont constitué d'une lame flexible ou d'une tige flexible de section ronde ou de toute autre forme s'étendant dans le sens longitudinal de l'instrument venant s'arrimer au peigne lui-même et/ou au capots ou à la coque périphérique de l'instrument.

Selon une autre caractéristique d'un autre mode de réalisation , chacun des canaux de circulation d'air alimente au moins deux lames soufflées et deux lames aspirées et les quatre lames desservies par un même canal d'air sont disposées tête bêche de part et d'autre du porte-lames concerné et leurs axes longitudinaux respectifs sont disposés parallèlement entre eux de part et d'autre du plan passant par l'axe longitudinal du canal, les parties libres oscillantes desdites deux lames sonores s'étirant dans deux directions opposées l'une par rapport à l'autre.

Selon une autre caractéristique, l'harmonica selon l'invention comporte des ouvertures aménagées au travers d'au moins un capot, lesdites ouvertures étant positionnées au niveau de la partie libre oscillante des lames sonores aspirées concernées , notamment pour les lames graves aspirées de l'instrument qui exigent un approvisionnement en air important souvent pénalisé par les dispositions antérieures dans lesquelles lesdites lames aspirées se retrouvent emprisonnées au fond du cul de sac représenté par le capot concerné.

### Description sommaire des dessins

D'autres avantages et caractéristiques ressortiront plus clairement de la description qui va suivre des différents modes de réalisation montrés à titre d'exemples non limitatifs et représentés aux dessins annexés dans lesquels :
▪ Les figures 1 à 23 correspondent à un premier mode de réalisation d'un harmonica
▪ Les figures 24 et 25 sont des vues partielles agrandies montrant un second mode de réalisation des canaux de circulation d'air et du distributeur d'air respectivement dans les deux positions extrêmes , enfoncée et sortie que peut occuper ledit distributeur d'air coulissant,
▪ Les figures 26 et 27 sont des vues partielles agrandies montrant un troisième mode de réalisation des canaux de circulation d'air et du distributeur d'air respectivement dans les deux positions extrêmes, enfoncée et sortie que peut occuper ledit distributeur d'air coulissant,
▪ Les figures 28 et 29 sont des vues partielles agrandies montrant un quatrième mode de réalisation des canaux de circulation d'air et du distributeur d'air respectivement dans les deux positions extrêmes , enfoncée et sortie que peut occuper ledit distributeur d'air coulissant,
▪ Les figures 30 et 31 sont des vues partielles agrandies montrant un cinquième mode de réalisation des canaux de circulation d'air et du distributeur d'air respectivement dans les deux positions extrêmes , enfoncée et sortie que peut occuper ledit distributeur d'air coulissant,
▪ La figure 32 correspond à des vues en perspective du mode préférentiel de réalisation représenté sur les figures 28 et 29 ,
▪ La figure 33 montre différentes vues et différentes coupes d'un harmonica dont les faces du peignes contre lesquelles s'appuient les porte-lames sont parallèles entre elles et dont lesdits porte-lames sont équipés de déflecteurs rapportés solidarisés chacun auxdits porte-lames par une vis et un écrou qui assurent par ailleurs la fixation et le plaquage de la lame sonore correspondante contre la face du porte-lames concerné ,
▪ Les figures 34 à 37 montrent un autre mode de réalisation d'un harmonica comportant deux porte-lames et dont le corps et l'embouchure constituent un seul ensemble monolithique.
▪ Les figures 38 à 50 montrent le mode de réalisation d'un harmonica selon l'invention comportant un seul porte-lames supportant toutes les lames aspirées et toutes les lames soufflées.

### Description détaillée de plusieurs modes de réalisation

Préalablement aux explications qui suivent il est important de préciser que pour rendre les dessins plus lisibles et plus explicites, sur certaines des figures que comporte ce document, les épaisseurs des plaques porte-lames ainsi que celles des lames sonores et le cas échant celle des lamelles d'étanchéité ont été volontairement très largement augmentées par rapport à leur épaisseur réelle. De même les jeux latéraux entre les bords latéraux des lames sonores et les bords correspondants des fenêtres à travers lesquelles elles oscillent aussi bien que les jeux entre l'extrémité desdites lamelles et la tranche correspondante desdites fenêtres qui dans la réalité sont de l'ordre de 5 à 10 /100ème de millimètre ont étés ici largement augmentés pour faciliter la compréhension du dessin.

Ceci précisé, sur les vues 1 à 23 , l'harmonica 1 comporte:
- un élément d'embouchure 2 dans la face extérieure duquel débouchent les trous d'embouchures 200 par lesquels l'harmoniciste aspire ou insuffle de l'air qui met en oscillation les lames sonores de l'instrument , chacun des trous d'embouchure 200 dessert deux canaux de circulation d'air 30 et 31 alimentant chacun au moins une lame sonore soufflée et au moins une lame sonore aspirée ,
- un peigne 7 ou sommier dans l'épaisseur duquel sont réalisés une pluralité de canaux de circulation d'air susmentionnés 30 et 31 disposés côte à côte en étant séparés entre eux par des parois latérales disposées transversalement par rapport à l'axe longitudinal de l'instrument et sensiblement perpendiculairement au plan longitudinal moyen Px l'une des extrémités de chacune desdites parois de séparation venant s'appuyer contre la face concernée du premier porte-lames 4 tandis que l'autre extrémité de ladite paroi de séparation vient s'appuyer contre la face correspondante du second porte-lames 5 , les porte-lames 4 et 5 étant disposés obliquement l'un par rapport à l'autre , les plans passant par leurs faces d'appui respective contre les faces d'appui correspondantes du peigne constituent ici un dièdre ouvert en direction de la face d'embouchure de l'instrument,
- un distributeur d'air 6, interposé entre l'élément d'embouchure 2 et le peigne 7 ledit distributeur d'air 6 est destiné à diriger sélectivement l'air soufflé ou aspiré par le joueur vers l'un 30 ou l'autre 31 des deux canaux de circulation d'air alimentés par un trou d'embouchure 200 commun auxdits deux canaux d'air 30 et 31 ,
- un contre-peigne 8 ouvert en forme de mâchoire ou de contre-coin dont la conicité des faces, ouverte en direction de l'embouchure de l'instrument, est identique à la conicité des faces correspondantes du peigne 7 de telle sorte que lesdites faces correspondantes sont donc parallèles deux à deux et que chacun des deux porte-lames 4 et 5 de l'instrument est pris en sandwich entre la face du peigne 7 et la face correspondante du contre-peigne 8 ,
- des moyens , constitués ici par une lame flexible 9 s'étendant dans le sens longitudinal du peigne, générant une poussée tendant à rapprocher le contre-peigne 8 de la face d'embouchure de l'instrument et ce faisant, grâce aux formes coniques complémentaires du peigne 7 et du contre-peigne 8 , ce déplacement axial du contre-peigne 8 selon le plan longitudinal moyen Px assure un parfait plaquage des porte-lames 4 et 5 contre les faces correspondantes du peigne 7 sans nécessiter de faire appel à aucune vis de fixation des porte-lames contrairement aux harmonicas de l'art antérieur.
- deux capots 10 et 10 permettant la tenue en main de l'harmonica et assurant l'amplification des sons et leur projection en direction du pavillon de l'instrument. Pour faciliter la projection du son , des ouvertures 100 sont aménagées au moins dans la face latérale des capots 10 .

Pour chacun des deux canaux de circulation d'air 30 et 31 alimentés par un trou d'embouchure commun 200 , le distributeur d'air 6 se déplace par translation axiale dans le sens longitudinal de l'instrument pour passer de sa première position, dans laquelle il occulte l'entrée du second canal de circulation d'air 31 et il met en communication le trou d'embouchure 200 concerné avec le premier canal 30 alimentant au moins une lame du premier porte-lames 4 et au moins une lame du second porte-lames 5 , à sa seconde position dans laquelle il occulte l'entrée du premier canal de circulation d'air 30 et met en communication ledit trou d'embouchure 200 avec le second canal 31 alimentant lui aussi au moins une lame du premier porte-lames 4 et au moins une lame du second porte-lames 5.

Des moyens de rappel ici constitués par un ressort de torsion 11 assurent le retour automatique du distributeur d'air 6 en position sortie aussitôt que l'utilisateur cesse d'exercer une pression sur l'organe de commande dudit distributeur 6.
Un élément amortisseur élastiquement déformable 12 constituant une butée en position rentrée au maximum du distributeur d'air 6 est interposé entre ledit distributeur et la face concernée du peigne 7 tandis qu'un second amortisseur élastiquement déformable 13 constituant une butée en position sortie au maximum du distributeur d'air 6 est interposé entre le distributeur 6 et la face concernée de l'élément d'embouchure 2 .
L'élément d'embouchure 2 est solidarisé au peigne 7 par deux écrous moletés 14, actionnables à la main sans nécessiter le recours à un outil, lesdits écrous moletés étant positionnés à l'intérieur du corps de l'harmonica pour ne pas constituer d'aspérité sur la face d'embouchure de l'instrument comme c'est le cas avec les montages de l'art antérieur dont les têtes de vis disposées dans la face d'embouchure se révèlent souvent agressives pour les lèvres.
On notera que pour faciliter la compréhension des figures 5 et 6 les porte-lames 4 et 5 ainsi que le contre-peigne 8 et la lame flexible 9 ne sont pas représentés tandis que sur la figure 7 le porte-lames supportant les lames soufflées à été rajouté par rapport aux figures 5 et 6 . Comme le montrent les figures 10, 14 et 15 ainsi que la figure 8 , qui correspond à une coupe transversale agrandie de l'harmonica complet effectuée selon les repères de coupe A'A' de la figure 7, l'harmonica selon le présent exemple comporte des parois minces 700 et 800 recouvrant partiellement les fenêtres que traversent les flux d'air pour animer les lames sonores.
Ainsi la fenêtre du porte-lame 4 au travers de laquelle oscille la lame aspirée 400 est recouverte sur plus de la moitié de sa longueur par un paroi mince 800 disposée entre la face intérieure du capot correspondant et le porte-lames supportant ladite lame 400. La paroi mince 800 qui est positionnée au delà de l'espace balayé par la lame aspirée 400 lorsqu'elle oscille constitue un déflecteur destiné autant à diriger les flux d'air en direction de la partie extrême libre de la lame qu'à s'opposer aux fuites d'air aspiré ou soufflés entre les bords longitudinaux de ladite lame sonore et les bords correspondants de la fenêtre concernée aménagée dans le porte-lames en rendant ainsi superflue la pose de dispositifs complémentaires d'étanchéité, désignés sous le terme de valves, qui équipent les harmonicas dits chromatiques de l'art antérieur. L'intérêt des déflecteurs susdécrits est donc d'autant plus grand qu'il permet de réaliser un harmonica particulièrement étanche aux fuites d'air sans nécessiter l'utilisation de valves coûteuses et fastidieuses à entretenir , lesquelles valves ôtent par ailleurs la possibilité d'utiliser certaines techniques de jeu telles que les sursoufflages et suraspirations permettant d'obtenir des notes particulières qui sont intéressantes en terme d'agrémentation et d'expressivité alors que ces techniques particulières sont utilisables avec un harmonica équipé de déflecteurs.

Dans le mode de réalisation représenté sur les figures 1 à 23 La lame déflecteur 800 associée aux lames aspirées est ici solidaire du contre-peigne 8 avec lequel elle constitue un ensemble monolithique.
Pour atteindre les mêmes objectifs que ci avant exposé, une lame-déflecteur 700 positionnée au delà de l'espace balayé par la lame soufflée 500 et s'étendant elle aussi sur plus de la moitié de la longueur de la fenêtre concernée à été disposée à l'intérieur du canal de circulation d'air concerné et elle constitue ici un ensemble monolithique avec le peigne 7 lui-même.
Il est important de noter que l'un des objectifs particuliers de la conception originale de l'harmonica est d'obtenir un instrument rapidement entièrement démontable sans outils tels que tournevis clef ou pince nécessaire avec les harmonicas de l'art antérieur . Pour cette raison d'une part les porte-lames ne sont pas solidarisés aux peigne par vissage selon la méthode classique mais ils sont pris en sandwich entre les faces internes du contre-peigne et les faces externes correspondantes du peigne et d'autre part les vis de solidarisation de l'élément d'embouchure 2 sont moletées pour pouvoir être actionnées à la main tandis que dans les têtes des vis de fixation des capots 10 sont aménagées des fentes d'une largeur supérieur à un millimètre et demi qui permettent soit de les entraîner en vissage ou en dévissage à l'aide de l'ongle du pouce soit de les entraîner à l'aide d'une simple pièce de monnaie que tout le monde a au fond de sa poche. Une telle disposition présente de multiple avantages pour l'utilisateur qui peut ainsi accéder facilement directement aux lames sonores aussi bien pour le nettoyage que pour la maintenance ou pour un réglage de dernière minute avant d'entrer sur scène.
Par ailleurs , comme le montrent les différentes vues et coupes illustrant ce premier mode de réalisation de l'harmonica, la disposition des porte-lames 4 et 5 a été inversée par rapport à la disposition classique dans laquelle, lorsque l'instrument est en position de jeu le porte-lames supportant les lames aspirées est disposé dans la partie inférieure de l'instrument tandis que le porte-lames supportant les lames soufflées est disposé dans la partie supérieure de l'instrument alors que dans l'harmonica représenté sur ces vues , lorsque l'instrument est en position de jeu , le porte-lames 4 supportant les lames aspirées 400 est disposé dans la partie supérieure de l'instrument tandis que le porte-lames 5 supportant les lames soufflées 500 est disposé dans la partie inférieure de l'instrument.
. La disposition inversée dans laquelle sont ici implantés les porte-lames 4 et 5 permet en effet de faciliter grandement l'évacuation directement vers l'extérieur de l'instrument de la salive et des micro-détritus alors qu'avec la disposition classique ceux-ci se retrouvent piégés dans le cul-de-sac constitué par le fond du canal d'où ils ne peuvent s'échapper à cause de la zone fermée en angle aigue constituée par la partie fixe de la lame aspirée disposée en partie basse du canal concerné. A contrario, la disposition inversée proposée permet auxdits déchets d'être facilement évacués vers l'extérieur au travers de la fenêtre du porte-lame dans laquelle oscille la partie libre de la lame soufflée concernée qui se retrouve disposée en partie basse de l'instrument et cette évacuation vers l'extérieur se fait d'autant plus efficacement qu'elle est assurée par l'effet auto-nettoyant conjugué de la gravité, des flux d'air soufflés et des oscillations de la lame soufflée.

La figure 17 regroupe différentes vues et coupes illustrant un mode de réalisation particuliers des porte-lames dont les zones dans lesquelles sont réalisées les fenêtres au travers desquelles oscillent les lames sonores sont d'épaisseur décroissante par paliers lorsque l'on va des lames graves aux lames aigues. Ainsi, dans la zone concernée par les six premières lames graves de chacun des deux porte-lames, l'épaisseur **e1** est plus importante que ne l'est l'épaisseur e4 desdits porte-lames mesurée au niveau des lames aigues. Cependant pour assurer une meilleure rigidité desdits porte-lames en garantissant ainsi la planéité de leur face d'appui venant reposer contre le peigne , on notera que les amincissement sus-mentionnés ne concernent pas la partie des porte-lames située du coté de la face d'embouchure de l'instrument, laquelle partie conserve ici toute son épaisseur initiale e1 pour constituer une poutre rectiligne.

Les figures 18 et 19 montrent en perspective éclatée l'harmonica représenté sur les figures 1 à 23.

Les figures 20 à 23 montrent plus en détail la conception particulière de l'élément d'embouchure 2 et du distributeur 6 correspondant au mode de réalisation illustré sur les figures précédentes. Tel que montré sur la figure 20 et sur la vue agrandie 21 le distributeur d'air 6 occupe sa première position, dite sortie au maximum , et pour chacun des trous d'embouchure que comporte l'harmonica un l'élément 60 dudit distributeur tout à la fois bouche l'entrée du canal 31 et dirige les flux d'air en direction du canal 30 en détournant progressivement ceux-ci vers ledit canal 30 avec le moins de perte de force et de vitesse desdits flux grâce à la forme inclinée curviligne convexe de ses flancs venant se placer dans le prolongement des flancs inclinés curviligne concaves correspondants de l'élément transversal 201 concerné séparant deux trous d'embouchure contigus 200 .

La figure 22 et la vue agrandie correspondante 23 montrent le cheminement des flux d'air lorsque l'harmoniciste exerce un appui sur le bouton de commande du distributeur d'air 6 amenant celui-ci dans sa seconde position, dite rentrée , dans laquelle l'élément transversal 60 se retrouve positionné de telle manière qu'il bouche l'entrée du canal 30 et qu'il dirige les flux d'air vers le canal 31 .

De part la forme symétrique de ses faces latérales inclinées en forme générale de dièdre ouvert en direction du pavillon de l'instrument , l'élément transversal 60 est de section transversale globalement triangulaire et sa forme est donc globalement prismatique à trois faces sur toute sa longueur et par ailleurs chacun desdits éléments transversaux 60 est associé à un seul trou d'embouchure qui lui est propre.
Tel que le montrent ces quatre figures 20 à 23, chacune des deux faces latérales de chacun des éléments transversaux 60 est inclinée selon l'angle **λ** par rapport au plan qui passe par l'axe longitudinal du canal concerné ledit plan étant par ailleurs disposé perpendiculairement au plan longitudinal Px de symétrie générale de l'instrument. Les deux faces latérales inclinées sont de forme curviligne convexe complémentaire avec les faces d'appui curvilignes concaves correspondantes de l'élément d'embouchure de telle manière que lorsque ces faces sont en contact entre elles , elles s'épousent au maximum pour garantir une parfaite étanchéité à l'air en évitant ainsi des fuites d'air parasites.
Selon un mode préférentiel de réalisation , l'angle **λ**, ouvert en direction de l'embouchure de l'instrument , est supérieur à 10° ( dix degrés ) de préférence supérieur à 15° ( quinze degrés ) et en particulier supérieur à 20° ( vingt degrés )

Pour parfaire encore l'étanchéité face aux fuites d'air parasites la face inférieure de chacun des éléments transversaux 60, disposée sensiblement parallèlement à la face d'embouchure, comporte au niveau de ses deux arêtes inférieures des petits retours 600 et 600 en proéminence par rapport à ladite face inférieure de telle manière que l'arête extrême desdits retours est plus éloignée de la face d'embouchure de l'instrument que ne l'est l'arête extrême de la paroi séparant entre eux deux canaux adjacents de circulation d'air alimenté par un trou d'embouchure commun 200 .
Chacun desdits retours 600 se prolonge sur toute la longueur des deux arêtes latérales inférieure dudit élément 60 pour constituer une lèvre d'étanchéité venant se caler contre la face correspondante de la partie supérieure de la paroi séparant deux canaux de circulation d'air alimentés par le même trou d'embouchure. Lorsque l'élément transversal 60 occupe l'une de ses deux positions extrêmes , le becquet d'étanchéité concerné 600 vient se loger dans une feuillure de forme complémentaire audit becquet aménagée dans la partie supérieure de ladite paroi de séparation de façon à présenter une étanchéité maximale par effet de chicanes face aux fuites d'air parasites.

Egalement pour éviter toute fuite d'air entre deux canaux voisins , comme le montre la figure 21 les extrémités des parois séparant deux canaux voisins alimentés par deux trous d'embouchures différents viennent s'emboîter dans des fentes de forme complémentaire ajustée réalisées dans la face arrière de l'élément d'embouchure 201 et, pour ce faire, les extrémités desdites parois se situent à une distance **d** de la face d'embouchure inférieure à la distance **D** séparant ladite face d'embouchure de l'extrémité supérieure des parois séparant entre eux deux canaux d'air 30 et 31 alimentés par un même trou d'embouchure.

On remarque également sur ces figures 20 à 23 que la paroi séparant entre eux deux canaux 30 et 31 alimentés par un trou d'embouchure commun est plus épaisse que la paroi séparant entre deux canaux alimentés par deux trous d'embouchure différents et ce dans le but de disposer d'une largeur suffisante pour pouvoir aménager dans la partie supérieure de la paroi épaisse les feuillure d'étanchéité susmentionnées. Cette différence d'épaisseur desdites parois se traduit également par le fait que la distance séparant les bords longitudinaux adjacents de deux lames voisines alimentées par un même trou d'embouchure est supérieure à la distance séparant les deux bords longitudinaux contigus de deux lames adjacentes alimentés par deux trous d'embouchures différents.
Dans ce mode de réalisation , représenté sur les figures 20 à 23 aussi bien que dans les variantes représentées sur les figures 24 à 27 , l'étanchéité entre les éléments transversaux 60 du distributeur 6 et les éléments transversaux 201 de l'élément d'embouchure 2 est donc assurée latéralement par le contact étroit et donc étanche entre les faces latérales concernées desdits éléments 60 et 201 et non pas par le contact entre la face sommitale des éléments transversaux 60 du distributeur d'air 6 contre la face inférieure correspondante des éléments transversaux 201 de l'élément d'embouchure 2 comme c'est le cas pour les autres modes de réalisation représentés sur les figures 28 à 31 .

Les figures 24 à 29 sont des coupes transversales partielles montrant d'autres modes de réalisation des éléments transversaux 201 de l'élément d'embouchure 2 et des éléments transversaux 60 du distributeur d'air 6 . Chaque mode de réalisation est illustré par une figure montrant la position occupée par lesdits éléments 201 et 60 lorsque ledit distributeur d'air occupe sa position sortie et par une autre figure dans laquelle ledit distributeur d'air occupe sa position rentrée. Ces modes de réalisation diffèrent du mode de réalisation représenté sur les figures précédentes en ce que les faces de contact entre l'élément d'embouchure 2 et les éléments transversaux 60 sont planes mais ils présentent tous en commun l'intérêt de comporter des éléments transversaux 60 de forme globalement profilée et dont la largeur, mesurée dans le sens longitudinal de l'instrument , est globalement dégressive au fur et à mesure que l'on s'éloigne de leur face située la plus proche du pavillon de l'instrument pour se rapprocher de leur face située la plus proche de la face d'embouchure de l'instrument.
En effet les plans passant par les faces latérales desdits éléments transversaux 60 constituent un dièdre ouvert en direction du pavillon de l'instrument selon l'angle moyen respectivement **α , β** ce qui revient à dire que les plans passant par les faces latérales inclinées 601, 601 situées en vis-à-vis l'une de l'autre de deux éléments transversaux 60 voisins constituent un dièdre également de valeur respectives **α , β** mais qui, lui, est ouvert en direction de l'embouchure de l'instrument les faces latérales inclinées de deux éléments transversaux voisins constituent donc une trémie dirigeant efficacement les flux d'air vers le canal de circulation d'air sélectionné et ce aussi bien lorsque le distributeur d'air 6 occupe sa position "sortie" que sa position "rentrée". Cette configuration en forme de trémie des faces latérales 601 des éléments transversaux 60 du distributeur d'air 6 est par ailleurs renforcée dans son efficacité par la configuration en forme de trémie inversée des flancs inclinés 2010,2010 du trou d'embouchure200 correspondant dont les plans constituent ici un dièdre de valeur angulaire **γ** ouvert en direction du pavillon de l'instrument. L'inclinaison des faces latérales 601,601 des éléments transversaux 60 du distributeur d'air 6 est sensiblement identique à celle des faces latérale 2010,2010 des éléments transversaux 201 de l'élément d'embouchure 2 ce qui permet d'une part d'élargir de façon optimale le passage emprunté par les flux d'air aspirés ou soufflés aménagé entre la face d'embouchure et la face inférieure du distributeur d'air 6 et d'autre part d'optimiser l'écoulement desdits flux en créant le moins de turbulences possibles et le moins de phénomènes de cavitation contrairement à ce que subissent les flux d'air dans les harmonicas de l'art antérieur dont les aménagements correspondants comportent des changements de direction à angle droit qui se traduisent par des pertes importantes de vitesse et de force des flux d'air et donc au final par un plus long délai de réponse ou de réactivité dans la mise en oscillation des lames.

Les figures 26 et 27 montrent un mode de réalisation dans lequel les faces latérales des éléments transversaux 201 de l'élément d'embouchure 2 disposés perpendiculairement à l'axe longitudinal de l'instrument comportent des décrochements en creux de dimensions complémentaires aux formes et aux dimensions des faces latérales correspondantes des éléments transversaux 60 du distributeur d'air 6 de telle manière que lorsque le distributeur d'air 6 occupe sa position complètement rentrée ou sa position complètement sortie lesdites faces latérales respectives viennent en contact étroit l'une contre l'autre en s'épousant aussi bien au niveau de leur faces latérales inclinées respectives qu'au niveau de la facette horizontale supérieure des éléments transversaux 60 du distributeur d'air. Ces décrochements , ou redans, constituent ainsi des chicanes transversales garantissant une étanchéité optimale face aux fuites d'air parasites et ce grâce à ces contacts étroits entre lesdits éléments 201 et 60 aussi bien dans le plan horizontal de coulissement du distributeur 6 que dans des plans inclinés selon les facettes latérales concernées.

Les figures 30 et 31 montrent une variante de réalisation dans laquelle les faces latérales 602 des éléments transversaux 60 du distrubuteur 6 présentent une double courbure dont la partie inférieure située la plus proche du pavillon est convexe tandis que la partie supérieure située la plus proche de l'embouchure est concave. Les deux plans moyens passant par les faces latérales inclinées des éléments transversaux 60 du distributeur 6 constituent un dièdre de valeur angulaire **δ** ouvert en direction du pavillon de l'instrument tandis que les deux plans moyens passant par les faces latérales inclinées des éléments transversaux 201 séparant deux trous d'embouchures contigus sont concourants et constituent un dièdre de valeur angulaire **ε** ouvert en direction de l'embouchure de l'instrument.

La figure 32 montre deux vues en perspective de l'élément d'embouchure 2 et du distributeur d'air 6 correspondant au mode de réalisation illustré par les figures 28 et 29.

Il faut noter que les configurations décrites ci-avant en correspondance des figures 28 à 31 offrent d'une part l'avantage d'une course en translation très réduite du distributeur d'air 6 pour passer de sa position sortie à sa position rentrée et inversement et d'autre part l'avantage de garantir en tous points de la course dudit distributeur une étanchéité permanente entre deux canaux d'air voisins alimentés par deux trous d'embouchure différents. En effet tout au long de la course de glissement du distributeur d'air 6 la face supérieure de chacun des éléments transversaux 60 reste constamment en contact avec la face inférieure correspondante de l'élément d'embouchure 2 évitant ainsi tout passage d'air très préjudiciable entre deux canaux voisins alimentés par deux trous d'air différents comme c'est le cas avec les harmonicas de l'art antérieur dont les fenêtres aménagées au travers de la lame constituant le distributeur d'air se déplace d'un canal d'air au canal voisin alimenté par un autre trou d'embouchure en mettant ainsi malencontreusement en communication lesdits canaux lorsque le distributeur d'air est à mi-course.

La figure 33 montre un mode de réalisation particulier dans lequel les faces du peigne contre lesquelles prennent appui les porte-lames sont parallèles entre elles.

La figure 33 bis est une coupe de la figure 33 selon le repère RR avec des arrachements localisés du becquet 701 permettant de voir les têtes de vis de fixation des déflecteurs 16. La figure 33 ter est une vue de face d'une partie du porte-lames 5 .
Chacune des lames sonores est solidarisée au porte-lames correspondant en étant prise en sandwich entre la face dudit porte-lame et un élément rapporté constituant un déflecteur 15 , 16 solidarisé à ce porte-lame par une vis et un écrou.
Pour éviter le dévissage total de la vis et de l'écrou solidarisant le déflecteur 16 et la lame soufflée correspondante au porte-lames soufflé 5 , le peigne comporte un becquet 701 recouvrant partiellement au moins la tête de ladite vis tandis que le capot 10 correspondant recouvre lui l'écrou qui, ainsi, ne peut pas, lui non plus, s'échapper. De la même manière pour éviter le dévissage total de la vis et de l'écrou solidarisant le déflecteur 15 et la lame aspirée correspondante au porte-lames aspiré 4 , le peigne comporte un second becquet 702 recouvrant partiellement au moins la tête de la vis concernée tandis qu'un becquet 82 recouvrant partiellement au moins l'écrou est aménagé dans un élément rapporté 800 maintenu plaqué contre le porte-lames 4 par l'une les vis assurant la fixation et le placage des deux porte-lames 4 et 5 contre les faces correspondantes du peigne 7 .

La coupe transversale de la figure 33 montre que dans ce mode de réalisation le peigne occupe une position décentrée dans le sens latéral par rapport à l'embouchure donc par rapport au plan longitudinal moyen Px alors même que ladite embouchure aussi bien que les faces extérieures des deux capots sont disposées symétriquement par rapport audit plan longitudinal moyen Px . Cette disposition décentrée des porte-lames exploite bénéfiquement le fait que le porte-lames 4 supportant toutes les lames aspirées de l'instrument impose de disposer de davantage d'espace entre la face intérieure du capot correspondant et la face extérieure du porte-lames 4 contre laquelle sont fixées lesdites lames aspirées alors qu'à contrario les lames soufflées supportées par le porte-lames 5 étant fixées contre la face intérieur dudit porte-lames 5 peuvent, pour leurs oscillations ,se satisfaire d'un espace plus réduit entre la face extérieure dudit porte-lames 5 et la face intérieure du capot correspondant. La face du peigne 7 contre laquelle s'appuie le porte-lames 4 supportant les lames aspirées 400 est donc positionnée à une distance D2 dudit plan longitudinal moyen Px inférieure à la distance D1 à laquelle est située la face du peigne 7 contre laquelle s'appuie le porte-lames 5 supportant les lames soufflées 500.
Cette disposition originale décentrée du peigne permet ainsi de réaliser un harmonica plus mince ce qui présente un grand intérêt pour la tenue en main de l'instrument comparativement aux harmonicas correspondants de l'art antérieur.

Les déflecteurs 15 associés aux lames aspirées sont positionnés à l'extérieur du peigne et donc disposés entre la face extérieure du porte-lames 4 et la face intérieure du capot concerné tandis que les déflecteurs 16 des lames soufflés sont disposés eux , à l'intérieur du canal de circulation d'air concerné. Les déflecteurs 15 associés aux lames aspirées sont configurés sous la forme d'un élément fermé sur une partie au moins de la longueur de ses cotés par des parois latérales d'étanchéité qui viennent rejoindre la face correspondante du porte-lames 4 en se situant en dehors de l'espace balayé par la lame sonore concernée tandis que la face centrale dudit déflecteur 15 disposée en vis-à-vis de la face correspondante de la lame sonore concernée est située au-delà de l'espace balayé par ladite lame sonore lors de ses oscillations maximales de telle manière que ladite lame sonore ne puisse à aucun moment venir en contact avec l'une ou l'autre des parois intérieures du déflecteur 15 . Pour les mêmes raisons ladite face supérieure du déflecteur 15 est avantageusement de forme convexe dans le sens longitudinal du canal concerné pour pouvoir tout à la fois épouser au mieux la forme cambrée de la lame sonore en mouvement et pour présenter une face extérieure aux formes arrondies afin de pénaliser et de perturber le moins possible l'écoulement des filets d'air aspirés qui longent lesdits déflecteurs 15 avant de s'engouffrer dans la fenêtre au travers de laquelle oscille la lame sonore concernée.
Les déflecteurs 16 associées aux lames soufflées sont positionnés à l'intérieur des canaux aménagés dans le peigne et leur largeur correspond à la largeur desdits canaux. Ce sont les parois latérales séparant les canaux entre eux qui assurent l'étanchéité latérales et les déflecteurs internes 16 se réduisent donc à une paroi disposée hors de l'espace balayé par la lame sonore concernée lors de ses oscillations.

Les déflecteurs 15 et 16 recouvrent la zone de fixation des lames ainsi que la partie fixe des lames auxquelles ils sont associés et ils s'étendent en direction de l'extrémité libre desdites lames aspirées et soufflées de telle manière que leur extrémité est située respectivement à une distance **Da** de l'extrémité de la fenêtre jouxtant l'extrémité libre de la lame sonore aspirée concernée et à une distance **Ds** de l'extrémité de la fenêtre jouxtant l'extrémité libre de la lame sonore soufflée concernée.
La distance **Da** étant inférieure à la longueur totale **La** de la fenêtre dans laquelle oscille la lame sonore aspirée concernée de même que la distance **Ds** est inférieure à la longueur totale **Ls** de la fenêtre dans laquelle oscille la lame sonore soufflée concernée.

Selon un premier mode de réalisation la valeur de la distance **Da** est avantageusement comprise entre le tiers et les deux tiers de la valeur de **La** et de même la valeur de la distance **Ds** est avantageusement comprise entre le tiers et les deux tiers de la valeur de **Ls**.
Selon un mode préférentiel de réalisation la valeur de la distance **Da** est avantageusement comprise entre le quart et les trois quarts de la valeur de **La** et de même la valeur de la distance **Ds** est avantageusement comprise entre le quart et les trois quarts de la valeur de **Ls**.
Bien-sûr certains au moins sinon la totalité des déflecteurs extérieurs 15 relatifs aux lames aspirées peuvent être regroupés en une seule plaque maintenue plaquée contre la face extérieure du porte-lames 4 supportant les lames aspirées par les vis assurant l'assemblage et la fixation du ou des porte-lames contre la ou les faces correspondantes du peigne 7.

Les figures 34 à 37 montre un autre mode de réalisation d'un harmonica parmi lesquelles les deux figures 34 et 35 sont des vues extérieures respectivement de face et de coté de l'harmonica monté tandis que la figure 36 regroupe différentes vues montrant l'assemblage des différentes pièces constituant cet harmonica. Dans ce mode de réalisation, les capots et la face d'embouchure constituent un ensemble monolithique configuré en une coque périphérique 18 en forme de cloche aplatie ouverte du coté pavillon de l'instrument et comportant sur la face opposée constituant la face d'embouchure de l'instrument les trous d'embouchure 200 par lesquels l'harmoniciste aspire ou insuffle de l'air qui met en vibration les lames sonores aspirées 4 ou soufflées 5 par l'intermédiaire des canaux de circulation des flux d'air.
Une ouverture aménagée dans la partie supérieure de l'une des faces de la coque 18 permet l'introduction du distributeur d'air 6 à l'intérieur de la coque 18 .
Après que les porte lames 4 et 5 aient été montés sur le peigne et maintenus en place soit par le contre peigne 8 soit par des moyens tels que des clipsages permettant leur montage et démontage sans outil, le peigne supportant donc déjà les porte-lames est introduit à l'intérieur de la coque 18 puis mis en place par coulissement en direction de l'embouchure , son bon positionnement étant garanti par des moyens de positionnement et de guidage , non représentés ici, réalisés à l'intérieur de la coque 18 collaborant avec des aménagements complémentaires réalisés sur le peigne et/ou sur le contre peigne 8 . Il suffit ensuite de mettre en place la lame flexible 9 dont la poussée en direction de la face d'embouchure de l'instrument assure le maintien en place des différents éléments entre eux en garantissant d'une part le minimum de jeu entre la face supérieure du peigne et la face inférieur du distributeur coulissant 6 et d'autre part une poussée suffisante contre le contre peigne 8 pour que celui-ci puisse assurer un placage optimal des porte-lames 4 et 5 contre les faces correspondantes du peigne 7 .
Pour assurer au contre-peigne 8 une rigidité suffisante pour qu'il puisse plaquer efficacement les porte-lames contre le peigne 7 , ledit contre-peigne comporte des membrures 80 disposées de champ par rapport aux faces des portes-lames 4 et 5 lesquelles membrures 80 viennent se positionner au droit des parois de séparation des canaux en se glissant entre les lames sonores concernées.
Tel que représenté sur les différentes figures précédentes, chacun des deux porte-lames 4 et 5 ne supporte que des lames du même type qui sont des lames aspirées 400 pour le premier porte-lames 4 et des lames soufflées 500 pour le second porte-lames 5 autrement dit toutes les lames d'un même type que comporte l'harmonica sont montées sur le même porte-lames et cette disposition des lames permet de réduire bénéfiquemment l'épaisseur générale de l'instrument puisque le peigne 7 ainsi donc que les porte-lames et le contre-peigne 8 qu'il supporte peuvent être avantageusement montés en position décentrée par rapport au plan PX de symétrie de la coque. En effet , si il est nécessaire de ménager un espace conséquent entre le porte-lames 5 et la face correspondante de l'intérieur de la coque 18 pour permettre le débattement de l'extrémité libre des lames aspirées disposées à l'extérieur du porte-lames et tournées de surcroît en direction de l'embouchure de l'instrument , à contrario le porte -lames 4 supportant les lames soufflées peut être, lui , positionné très près de la face intérieure correspondante de la coque 18 puisque d'une part ces lames soufflées sont positionnées à l'intérieur du peigne et d'autre part leur extrémité libre oscillante est tournée du coté pavillon de l'instrument. Ceci revient à dire que le peigne 7 ainsi que les porte-lames 4,5 et le contre-peigne 8 qu'il supporte sont décentrés dans le sens latéral par rapport au plan longitudinal moyen Px passant par la mi-épaisseur de l'instrument au niveau de l'embouchure et par la mi-épaisseur de l'instrument au niveau du pavillon, la face du peigne 7 contre laquelle s'appuie le porte-lames 4 supportant les lames aspirées 400 étant positionnée plus près dudit plan Px que ne l'est la face du peigne 7 contre laquelle s'appuie le porte-lames 5 supportant les lames soufflées 500 ce qui revient également à dire que la face du peigne7 supportant le porte-lames 4 des lames aspirées 400 est positionné à une distance de la face intérieure du capot correspondant supérieure à la distance à laquelle la face du peigne 7 supportant le porte-lames 5 des lames soufflées 500 est située par rapport à la face intérieure du capot correspondant.

De la position de montage décentrée à l'intérieur de la coque 18 telle que ci-avant décrite , il résulte que les membrures 80 du contre-peigne 8 situées du cotés des lames aspirées sont moins hautes que ne le sont les membrures correspondantes situées du coté des lames aspirées et pour leur assurer une meilleure rigidité en particulier en flexion longitudinale et transversales, coté lames soufflées les extrémités desdites membrures sont avantageusement reliés entre elles par une barrette transversale 81 située au-delà de l'espace balayé par lesdites lames soufflées.
Enfin il faut souligner l'intérêt tout à fait particulier qu'offre la disposition des canaux telle que décrite dans les différents modes de réalisation présentés dans ce document par rapport à la configuration des harmonicas de l'art antérieur pour ce type d'harmonica avec lequel l'harmoniciste peut accéder à un double registre de notes généralement décalés l'un par rapport à l'autre d'un demi-ton d'où le terme d'harmonica chromatique généralement utilisé pour désigner ce type d'instrument. De fait dans les harmonicas chromatiques de l'art antérieur , les deux lames sonores, l'une de type aspirée et l'autre de type soufflé, alimentées lorsque le distributeur d'air occupe sa première position , dite sortie, sont positionnées toutes deux côte à côte et situées toutes deux du même coté de l'harmonica par rapport au plan longitudinal PX de symétrie générale tandis que les deux autres lames sonores alimentées par le même trou d'embouchure lorsque le distributeur occupe sa seconde position , dite rentrée, sont positionnées toutes deux côte à côte et situées toutes deux de l'autre coté du plan PX . Ceci revient à dire que dans la disposition antérieure chacun des deux canaux pouvant être alimentés sélectivement par le distributeur d'air et contenant chacun une lame aspirée et une lame soufflée sont disposés symétriquement l'un par rapport à l'autre par rapport au plan Px susmentionné et qu'en conséquence ces deux canaux sont séparés l'un de l'autre par une paroi s'étendant dans le sens longitudinal de l'harmonica , le plan médian de ladite paroi étant parallèle et généralement même coplanaire avec le plan Px chacun des canaux est donc fermé sur trois de ses 4 cotés puisque des parois latérales disposées, elles, perpendiculairement au plan Px assurent la séparation entre une paire de canaux alimentés par un même trou d'embouchure et la paire de canaux voisins alimentées par le trou d'embouchure suivant. Cette conception antérieure consistant à juxtaposer deux canaux dans le sens de l'épaisseur de l'instrument entraîne une addition des cotes de débattement des extrémités des lames sonores à laquelle s'ajoute de surcroît l'épaisseur de la paroi de séparation médiane et ce cumul des cotes se traduit par une épaisseur conséquente de l'instrument qui se révèle pénalisante pour la prise en main.
A contrario , dans l'harmonica 1, les deux lames , l'une aspirée et l'autre soufflée , contenues dans un canal 30 alimenté lorsque le distributeur d'air 6 occupe sa première position sont disposées en vis-à-vis l'une de l'autre de part et d'autre du plan Px de symétrie générale de l'instrument, de la même manière que les deux autres lames l'une aspirée et l'autre soufflée , contenues dans le canal contigu 31 alimenté lorsque le distributeur d'air 6 occupe sa seconde position, sont elles aussi disposées en vis-à-vis l'une de l'autre. Les canaux de circulation d'air ne sont donc fermés les uns et les autres que sur leurs deux faces latérales par des parois de séparation disposées parallèlement entre elles et positionnées perpendiculairement au plan Px de symétrie générale de l'instrument l'absence de parois de séparation disposée dans le sens longitudinal de l'instrument permet ainsi de rapprocher beaucoup les porte-lames comparativement à la disposition antérieure et ce compte tenu du fait que les lames aspirées et soufflées sont disposés tête bêche ce qui permet d'éviter une collision entre leur extrémité libre respectives lorsque celles-ci oscillent et il s'en suit une amincissement notable et très appréciable de l'épaisseur du peigne de l'instrument et donc une réduction importante de l'épaisseur générale de l'harmonica ce qui rend la prise en main facile y compris en tenant un micro dans le creux de la main.
Il est également important de noter que si toutes les figures présentées montrent une peigne dont les deux plans passant par les faces d'appui des porte-lames sont soit parallèles entre elles soit forment un dièdre ouvert en direction de l'embouchure de l'instrument, une alternative serait envisageable où l'harmonica présentait les caractéristiques de cette réalisation en les associant à un peigne dont les faces d'appui des porte-lames seraient disposées de telle manière que les plans qui les contiennent constituent un dièdre ouvert en direction du pavillon de l'instrument.

Les figures 38 à 50 présentent le mode de réalisation d'un harmonica selon l'invention dont toutes les lames sonores aspirées 211 et toutes les lames sonres soufflées 212 sont supportées par le même porte-lames 21 .
Lesdites lames aspirées 211 et soufflées 212 sont disposées tête - bêche en ligne de part et d'autre du porte-lames 21 auquel elles sont solidarisées par paires par une vis commune traversant le déflecteur interne 27 , le talon de la lame soufflée 212 , le porte-lames 21, le talon de la lame aspirée 211 puis le déflecteur externe 26 pour aller se visser dans un écrou noyé dans le déflecteur externe 26.
Les axes longitudinaux respectifs de la lame aspirée 211 et de la lame soufflée 212 sont disposés parallèlement, et voire même coplanairement, avec l'axe longitudinal du canal d'air unique 220 qui les dessert et les parties libres oscillantes desdites lames sonores s'étirent dans deux directions diamétralement opposées l'une par rapport à l'autre.
Le porte-lames unique 21 est disposé obliquement par rapport au plan longitudinal moyen Px qui coupe ledit porte-lames 21 dans une zone comprise entre les deux extrémités libres opposées de la lame aspirée 211 la plus grave et de la lame soufflée 212 la plus grave alimentées toutes deux par un canal 220 commun. Il faut noter que le porte-lames unique 21 disposé ici obliquement par rapport au plan Px pourrait tout aussi bien être disposé parallèlement au plan Px sans que l'on ne sorte pour autant du cadre de l'invention.

Les canaux de circulation d'air 220 aménagés dans le peigne 22 ne traversent pas la totalité de l'épaisseur dudit peigne de telle sorte qu'ils sont fermés par une paroi s'étendant dans le sens longitudinal de l'harmonica, ladite paroi longitudinale du peigne constituant ainsi l'une des deux faces longitudinales extérieures de la coque périphérique de l'instrument.

Du fait de la disposition oblique du porte-lames par rapport au plan longitudinal moyen Px de l'instrument les canaux d'air sont avantageusement de forme sensiblement conique et donc de section globalement dégressive lorsqu'on s'éloigne de l'embouchure de l'instrument pour se rapprocher du pavillon. Cette configuration se traduit par une inclinaison de l'axe longitudinal moyen des canaux de circulation d'air par rapport au plan Px selon une valeur angulaire **φ** telle que le plan moyen global de la face de l'embouchure de l'instrument n'est pas disposée perpendiculairement au plan longitudinal moyen Px selon le mode classique de l'art antérieur mais incliné d'une valeur angulaire avantageusement sensiblement égale à **φ** par rapport audit plan perpendiculaire au plan Px et la valeur de l'angle **φ** est avantageusement comprise entre dix degrés et 30 degrés.

Il faut noter que la disposition du porte-lames et du peigne peut être inversée par rapport à la disposition représentée sur les figures 38 à 50 dans laquelle, lorsque l'harmonica occupe sa position de jeu le plan Px étant alors disposé sensiblement horizontalement, le porte-lames unique 21 est disposé au dessus du peigne 22 dans lequel sont aménagés les canaux 22 . Dans la disposition inversée, non représentée sur ces dessins , lorsque l'harmonica occupe sa position de jeu le plan Px étant alors disposé sensiblement horizontalement, le porte-lames unique 21 est alors disposé au dessous du peigne 22 dans lequel sont aménagés les canaux 22 .

Comme le montrent les figures 38 à 50 , le porte-lames 21 n'est pas solidarisé au peigne par des vis qui doivent être démontées pour le désolidariser du peigne comme c'est le cas pour les harmonicas de l'art antérieur mais est pris en sandwich entre ledit peigne 22 et le capot 23 jouant le rôle de presseur excerçant un appui d'une part au moins au niveau du bord longitudinal du porte-lame s'étendant du coté de l'embouchure 24 ainsi qu'au niveau du bord longitudinal dudit porte-lames s'étendant le long du pavillon et d'autre part au niveau de plusieurs membrures d'appui 230 solidaires du capot 23 disposées sensiblement perpendiculairement au plan longitudinal moyen Px . Chacune des membrures d'appui constitue une nervure de renfort du capot 23 et se présente sous la forme d'une paroi dont le plan médian est disposé avantageusement de façon coplanaire avec le plan médian de la paroi 221 correspondante séparant entre eux deux canaux contigus 220 du peigne 22 .
Les moyens de pression tendant à rapprocher le capot 23 du peigne 22 sont ici constitués de vis 37 traversant ledit capot, ainsi que le cas échéant une membrure correspondante 230, puis le porte-lames 21 pour aller se visser dans le peigne 22 . Bien-sûr les vis peuvent être disposées dans la position inverse , leurs têtes se situant alors du coté du peigne 22 et leurs tiges venant se visser dans le capot 23 . Chacune de ces vis peut aussi être remplacée par un couple constitué d'une vis femelle associée à une vis mâle dont les têtes respectives débouchent à l'extérieur du capot 23 et du peigne 22 .
L'harmonica selon l'invention comporte au moins une vis de pression 37 implantée dans la partie de l'instrument comprise entre les deux plans disposés perpendiculairement au plan longitudinal moyen Px de l'instrument et passant l'un par l'axe longitudinal du canal de circulation d'air alimentant la lame la plus grave de l'instrument et l'autre par l'axe longitudinal du canal alimentant la lame sonore la plus aigue de l'instrument.
Selon une autre caractéristique , l'axe longitudinal d'au moins l'une des vis de serrage des capots-presseurs est positionnée à une distance de la face d'embouchure inférieure à la distance séparant ladite face d'embouchure du fond du canal de circulation d'air 220 alimentant la lame la plus grave de l'instrument.

Selon une autre caractéristique , pour augmenter au maximum la force de placage du porte-lames 21 contre le peigne 22 exercée par le capot-presseur 23 du coté de la face d'embouchure de l'instrument les moyens de pression constitués de vis de pression 37 sont implantés le plus près possible de ladite face d'embouchure et pour que la tige desdites vis ne vienne pas empiéter à l'intérieur d'un canal de circulation d'air 220 , certains au moins desdits canaux d'air 220 sont orientés de façon légèrement oblique par rapport à la face d'embouchure de l'instrument de manière à ce que , tout en respectant strictement sans l'augmenter l'entraxe Ex des trous d'embouchure entre eux , certaines au moins des parois de séparation latérale 221 des canaux entre eux aillent en s'élargissant lorsqu'on s'éloigne de la face d'embouchure pour se rapprocher du pavillon de l'instrument en offrant ainsi rapidement une largeur suffisante pour que la vis de pression 37 concernée puisse être implantée entre deux lames sonores contiguës et voire même entre la base fixe et l'extrémité libre desdites lames sonores contiguës.
Comme le montre la figure 38 pour permettre l'implantation des vis de pression 37 le plus près possible de la face d'embouchure tel que ci-avant décrit, les canaux de circulation d'air 220 que comporte ledit peigne 22 sont répartis en cinq groupes. Chacun desdits groupes est ici constitué de quatre canaux contigus correspondant à deux trous d'embouchure contigus. A l'intérieur de chacun de ces cinq groupes les axes longitudinaux desdits canaux 220 sont avantageusement parallèles entre eux tandis que lesdits axes longitudinaux 220 de l'un desdits groupes de canaux sont divergents par rapport aux axes longitudinaux des canaux d'un autre groupe de canaux voisins de telle sorte que la paroi de séparation séparant les deux canaux d'air contigüe appartenant à deux groupes voisins aille en s'élargissant lorsqu'on s'éloigne de la face d'embouchure pour se rapprocher de la face du pavillon de l'instrument.
Tel qu'illustré sur la figure 38 seul les axes longitudinaux des quatre canaux 220 correspondant aux trous d'embouchure 5 et 6 et constituant le groupe central sont disposés perpendiculairement à la face d'embouchure de l'instrument tandis que les axes longitudinaux des canaux des autres groupes de canaux sont orientés obliquement symétriquement les uns par rapport aux autres par rapport au plan perpendiculaire à Px passant par le millieu de l'espace séparant les deux trous d'embouchure 5 et 6 .
Comme le montre la figure 38 pour certaines au moins des vis de pression 37 la droite passant par l'axe longitudinal desdites vis traverse une paroi 221 séparant entre eux deux canaux de circulation d'air adjacents 220 dont les axes longitudinaux respectifs sont divergents lorsque l'on s'éloigne de la face d'embouchure de l'instrument pour se rapprocher du pavillon de l'instrument et l'axe longitudinal desdites vis de serrage du capot - presseur 23 est positionné à une distance de la face d'embouchure de l'instrument inférieure à la distance de ladite face d'embouchure à laquelle se situe le fond du plus court des deux canaux d'air 220 jouxtant la paroi dans laquelle est implantée la vis de serrage concernée.

La figure 39 montre un agrandissement de la zone correspondante de la figure 38 illustrant le détail de réalisation du dispositif de réglage de la précontrainte des moyens assurant le rappel automatique en position sortie du distributeur d'air 25 lorsque le joueur n'appuie pas sur l'extrémité dudit distributeur constituant son bouton de commande. Ces moyens de rappel sont ici constitués d'un ressort hélicoïdal de compression 252 associé à un dispositif permettant d'adapter la précontrainte aux souhaits du joueur constitué d'une douille 250, taraudée intérieurement, sertie à l'intérieur dudit bouton et dans laquelle un goujon fileté 251 peut se déplacer axialement par simple vissage ou dévissage actionnable directement de l'extérieur , sans nécessiter le démontage de l'instrument , à l'aide d'un outil idoine d'entraînement introduit par un trou aménagé au travers du bouton de commande du distributeur d'air 25 .

Comme le montrent les figures 38, 42, 45 et 47 certaines au moins des lames sonores aspirées 211 sont associées à un déflecteur 26 recouvrant une partie de la longueur de la fenêtre du porte-lames 21 au travers de laquelle oscille la lame sonore concernée.

le déflecteur susmentionné se prolonge par une fine lamelle-valve souple 260 s'étendant dans le sens opposé à l'extrémité libre de la lame sonore dont il constitue le déflecteur et cette lamelle souple constitue la valve d'étanchéité de la lame sonore soufflée 212 alimentée par le même canal d'air 220.

La longueur et la largeur de la lamelle souple susmentionnée 260 sont supérieures aux dimensions de la fenêtre au travers de laquelle oscille la lame sonore soufflée 212. comme le montrent d'une part les traits discontinus correspondants portés sur les lamelles-valves correspondant aux canaux 220 alimentés par les trous d'embouchure 3 et 4 ainsi que les arrachements localisés effectués sur les lamelle-valves 260 des canaux d'air correspondant au trou d'embouchure 5 .

Lorsque le joueur aspire dans le canal concerné les admissions intempestives d'air au travers de la fenêtre de la lame sonore soufflée 212 viennent plaquer la lamelle-valve souple 260 contre la face du porte-lames 21 en obturant ainsi complètement la fenêtre de passage d'air de ladite lame sonore soufflée 212 et en obligeant de ce fait à la totalité du flux d'air aspiré de passer au travers de la fenêtre de la lame aspirée 211 dont le type correspond bien, lui, au sens du flux aspiré.

A contrario, lorsque le joueur souffle dans le canal concerné les fuites intempestives d'air au travers de la fenêtre de la lame sonore aspirée 211 viennent plaquer la lamelle-valve souple 270 contre la face du porte-lames 21 en obturant ainsi complètement la fenêtre de passage d'air de ladite lame sonore aspirée 211 et en obligeant de ce fait à la totalité du flux d'air soufflé de passer au travers de la fenêtre de la lame soufflée 212 dont le type correspond bien, lui, au sens du flux soufflé.

Les déflecteurs 26, 27 et la lamelle fine correspondante 260, 270 constituant la valve peuvent être avantageusement réalisés, par moulage notamment, en même temps et dans le même matière pour constituer alors un ensemble monolithique mono composant aussi bien qu'être réalisés en injection bi-matière à partir de deux matières différentes mais néanmoins compatibles entre elles.

Les déflecteurs 26 et 27 comportent avantageusement un petit ergot anti-rotation, respectivement 261 et 271 , en saillie par rapport à leur face d'appui contre le porte-lame 21 , ledit ergot venant se loger dans l'épaisseur du porte-lames dans la fenêtre dans laquelle oscille la lame opposée à celle pour laquelle chacun desdits déflecteur joue son rôle de déflecteur.

La figure 44 montre quant à elle que le montage, contre la face correspondante du porte-lames, des lames graves comportant une surépaisseur 100 au niveau de leur extrémité libre constituant une masselotte de lestage à été inversé par rapport au montage de l'art antérieur représenté sur la figure 43 dans lequel lesdites lames graves sont montées de telle façon que ladite surépaisseur des lames 100 et le redan que celle-ci constitue sont situés sur la face de la lame opposée à celle qui est plaquée contre le porte-lames ce qui entraîne une perturbation des écoulement laminaires des flux d'air animant lesdites lames. Le montage inversé proposé est illustré sur la figure 44 dans lequel la face de la lame comportant la surépaisseur 100 est orientée contre le porte-lames et le dos de la lame est donc parfaitement lisse ce qui permet aux filets d'air de s'écouler sans perturbation en glissant sur la zone d'extrémité de la partie libre des lames sans rencontrer d'obstacles qui créeraient des tourbillons prompts à entrainer des phénomènes de torsion et donc de vrillage de la lame ce qui est très pénalisant pour sa durée de vie et par ailleurs peu harmonieux sur le plan musical.
Comme le montrent par ailleurs les figures 44 , 44 Bis et 44 Ter aussi bien pour faciliter l'amorçage des oscillations de la lame sonore sous un faible filet d'air que pour compenser, au niveau de l'extrémité libre de la lame, la réduction d'ouverture d'échappement de l'air dûe à la présence de la masselotte sur l'autre face de la lame suite au montage inversé ci-avant décrit , des creusures 101, en forme de chanfreins ou de congés, peuvent être avantageusement réalisées dans le porte-lames. Ces creusures 101 peuvent être réalisées à la fois au niveau de l'extrémité de la fenêtre concernée ainsi que sur une partie au moins de ses bords longitudinaux et ce dans la face du porte-lames contre laquelle est plaquée la lame sonore concernée.

La figure 46 est une vue agrandie de la zone correspondante de la figure 45 montrant un mode de réalisation d'un distributeur d'air 25 dont certaines au moins des faces comportent des chicanes d'étanchéité 253 destinées à s'opposer aux fuites d'air intempestives entre ledit distributeur 25 et/ou le peigne 22 et/ou l'élément d'embouchure 24 et/ou le capot 23 .
Ces chicanes 253 aménagées dans les faces du distributeur d'air 25 s'étendent dans le sens longitudinal de l'instrument et elles sont constituées de redans , et/ou de nervures et/ou de rainures de dimensions et de formes complémentaires parfaitement ajustées à des redans et/ou à des nervures et/ou à des rainures complémentaires aménagés dans les faces correspondantes de l'élément d'embouchure 24 et/ou du peigne 22 et/ou des capots 23 contre lesquelles coulisse ledit distributeur.

Les figures 48 à 50 illustrent une variante de réalisation de l'harmonica comportant un seul porte-lames représenté sur les figures précédentes.

Certaines au moins des fenêtres au travers desquelles oscillent les lames sonores aspirées 38 et soufflées 39 sont en partie recouvertes par des déflecteurs particuliers en forme de spoilers 35 et 36 disposés tête-bêche de part et d'autre du porte-lames , lesdits déflecteurs constituant chacun un bossage avantageusement de forme convexe dans le sens longitudinal et dans le sens transversal destiné à constituer un spoiler ou deflecteur aux formes aérodynamiques permettant aux filets d'air de passer, avec le moins de perturbation possible, par-dessus la zone dans laquelle sont positionnés à la fois le rivet ou la vis de fixation des lames et la tranche verticale de l'extrémité de chacune des fenêtres située du coté de la partie fixe de la lame sonore concernée. En effet dans les montages de l'art antérieurs la proéminente des rivets de fixation des lames au porte-lames aussi bien que le fond rectangulaire vertical et donc très peu aérodynamique constitué par la tranche des fenêtres représentent autant d'obstacles s'opposant à un écoulement fluides et continus des filets d'air.
Chacun de ces déflecteurs particuliers , respectivement 35 et 36 , est constitué d'une paroi de forme curviligne convexe au moins dans le sens axial longitudinal des lames sonores concernées , ladite paroi se positionnant au delà de l'espace balayé par les lames lors de leurs oscillations maximales, et il recouvre en continu à la fois une partie de la lame sonore plaquée contre la même face du porte-lames que lui, respectivement 38 et 39, et donc également la partie correspondante de la fenêtre qui est associée à ladite lame, et une partie de la fenêtre au travers de laquelle oscille la lame sonore fixée sur la face opposée du porte-lames, respectivement 39 et 38 .

Selon un premier mode de réalisation chacun des deux déflecteurs - spoilers s'étend en continu dans le sens longitudinal des deux lames sonores sur une longueur hors tout telle que, à partir des deux extrémités opposées des fenêtres concernées, les deux extrémités opposées de chacun desdits déflecteurs-spoilers se situent à des distances , respectivement **da1** et **ds1** pour le déflecteur extérieur 35 et **da2** et **ds2** pour le déflecteur intérieur 36 , inférieures au trois quart de la longueur, respectivement **Da** et **Ds**, des fenêtres au travers desquelles oscillent les lames sonores concernées 38 et 39 .

Selon un mode préférentiel de réalisation les déflecteurs s'étendent sur une longueur totale hors tout telle que chacune des distances **da1** et **ds1** pour le déflecteur extérieur 35 et **da2** et **ds2** pour le déflecteur intérieur 36 sont inférieures au deux tiers de la longueur, respectivement **Da** et **Ds**, des fenêtres au travers desquelles oscillent les lames sonores concernées 38 et 39 .

Les spoilers internes 36 sont positionnés à l'intérieur des canaux d'air et ils peuvent être rapportés et fixés au porte-lames par tout moyen comme par exemple une vis tel que représenté sur les figures 48 à 50 mais ces spoiler internes peuvent aussi avantageusement constituer un ensemble monolithique avec le peigne en étant alors indépendant du porte-lames.
Les spoilers externes sont disposés entre la face extériure du porte-lames et la face intérieure correspondante du capot 23 et ils peuvent eux aussi être rapportés et être fixés au porte-lames par tout moyen comme par exemple une vis tel que représenté sur les figures 48 à 50 mais ils peuvent aussi avantageusement être réunis entre eux pour constituer un élément profilé selon le profil transversal convexe requis , ledit élément s'étendant sensiblement dans le sens longitudinal de l'instrument en étant le cas échéant relié au membrures du capot 23 .

Comme le montrent les figures 48 à 50 les déflecteurs-spoilers sont ici fixés ensemble par une vis commune qui assure également la fixation de la lame aspirée 38 et de la lame souflée 39 contre les faces correspondantes du porte-lames pris en sandwich antre lesdites lames. Chacun des deux spoilers 35 et 36 comporte un ergot anti-rotation venant s'insérer avec précision dans la fenêtre de la lame aspirée pour le spoiler intérieur 36 et dans la fenêtre de la lame soufflée pour le spoiler extérieur 35

Les figures 48 à 50 montrent que certaines au moins des lames sonores de l'instrument sont associées à au moins un si ce n'est deux ailerons , respectivement 33 et 34 , disposés de part et d'autre du porte-lames unique 21 . Ces deux ailerons sont de section transversale fuselée asymétrique et leurs axes longitudinaux respectifs s'étendent dans le sens longitudinal de l'instrument sensiblement parallèlement au plan Px .
Le premier aileron 33 est disposé à l'intérieur du canal concerné qu'il traverse de part en part dans le sens longitudinal de l'instrument et son bord d'attaque situé le plus proche de l'embouchure est positionné sensiblement en face de l'extrémité libre de la lame aspirée 38 tandis que le second aileron 34 est implanté de l'autre coté du porte-lames unique, donc entre la face extérieure du porte-lames et la face intérieure du capot. Ce second aileron 34 est implanté de telle manière que son bord d'attaque situé le plus proche du pavillon de l'instrument est positionné sensiblement en face de l'extrémité libre de la lame soufflée 39 . Chacun de ces deux ailerons comporte une face légèrement convexe que nous dénommerons intrados et une seconde face dont la convexité est beaucoup plus accentuée que nous dénommerons extrados, ledit extrados étant orientée en direction du porte-lames aussi bien pour l'aileron interne 33 que pour l'aileron externe 34 .

La figure 49 montre le fonctionnement de ces aménagements lorsque le joueur souffle dans le canal de circulation d'air associé à la lame aspirée 38 et à la lame soufflée 39 . L'aileron 33 divise le flux d'air soufflé initial en deux flux : un flux principal et un flux secondaire. Le flux principal passe entre l'intrados de l'aileron 90 et la paroi du peigne constituant le capot et fermant les canaux sur leur troisième côté , Ce flux principal d'air suit un parcours quasiment rectiligne pour rejoindre par le plus court chemin la partie libre de la lame sonore soufflée 39 .
Dans le même temps le second flux , considéré comme le flux secondaire, contourne l'extrados de l'aileron interne 33 en passant entre ledit extrados et la face intérieure correspondante du porte-lames puis entre l'extrados et la face convexe du déflecteur-spoiler interne 36 . Du fait de la convexité plus marquée et par voie de conséquence de la longueur supérieure de l'extrados par rapport à celle de l'intrados, ce flux secondaire suit donc un parcours plus long que celui que suit le flux principal ce qui impose une augmentation de vitesse dans la zone de l'extrados aux filets d'air du flux secondaire entraînés dans leur course par les filets d'air du flux principal.
Par effet Venturi, cet écoulement rapide des filets d'air du flux secondaire provoque une légère dépression dans la zone de l'extrémité libre de la lame aspirée 38 qui se traduit par une aspiration s'exerçant sur la partie libre de la lame aspirée 38 tendant à rapprocher du porte-lames, selon F1, la partie libre de la lame aspirée 38 qui vient ainsi refermer la fenêtre correspondante aménagée dans ledit porte-lames. La dépression créée par l'effet Venturi étant faible celle-ci ne permet qu'une légère flexion de la lame aspirée juste suffisante pour que celle-ci vienne se placer dans l'épaisseur du porte-lames en refermant bénéfiquement ladite fenêtre à la manière d'une valve mais cette dépression n'est pas suffisamment forte pour pouvoir entraîner en oscillation parasite ladite lame aspirée 38 ce qui est parfait.
Le flux secondaire glisse ensuite sur la paroi convexe du spoiler 36 en enjambant ainsi la zone de fixation de la lame soufflée pour aller rejoindre le flux principal et tous deux s'échappent ensuite en direction du pavillon de l'instrument en entraînant en oscillation la lame soufflée 39 lors de leur passage au travers de la fenêtre correspondante

La figure 50 montre, elle, le principe de fonctionnement de ces aménagements lorsque le joueur aspire dans le canal de circulation d'air associé à la lame aspirée 38 et à la lame soufflée 39. Le flux d'air aspiré entre majoritairement dans l'harmonica directement par l'ouverture 230 aménagée au travers du capot et positionnée en vis-à-vis de la zone de l'extrémité libre de la lame aspirée 38 , un flux complémentaire arrive cependant du pavillon de l'instrument. Tout au long du pavillon s'étend un bourellet 28 de section curviligne triangulaire servant de tremplin aérodynamique pour les filets d'air aspiré par le pavillon qui sont ainsi majoritairement dirigés entre l'intrados de l'aileron externe 34 et la face intérieure correspondante du capot 23 et qui suivent ensuite un parcours quasiment rectiligne pour rejoindre par le plus court chemin la partie libre de la lame sonore aspirée 38.
Une minorité de filets d'air aspirés passe cependant entre l'extrados de l'aileron externe 34 et la face extérieure correspondante du porte-lames puis entre ledit extrados et la face convexe du déflecteur-spoiler externe 35 . Là encore, du fait de la convexité plus marquée et par voie de conséquence de la longueur supérieure de l'extrados par rapport à celle de l'intrados, ce flux minoritaire suit donc un parcours plus long que celui que suit le flux principal en provenance du pavillon ce qui impose une augmentation de vitesse dans la zone de l'extrados aux filets d'air du flux secondaire entraînés dans leur course par les filets d'air dudit flux principal en provenace du pavillon de l'instrument.
Par effet Venturi, cet écoulement rapide des filets d'air du flux minoritaire provoque une légère dépression dans la zone de l'extrémité libre de la lame soufflée 39 qui se traduit par une aspiration s'exerçant sur la partie libre de la lame soufflée 39 tendant à rapprocher du porte-lames, selon F2, la partie libre de ladite lame soufflée 39 qui vient ainsi refermer la fenêtre correspondante aménagée dans ledit porte-lames. Là encore, la dépression créée par l'effet Venturi étant faible celle-ci ne permet qu'une légère flexion de la lame aspirée juste suffisante pour que celle-ci vienne se placer dans l'épaisseur du porte-lames en refermant bénéfiquement ladite fenêtre à la manière d'une valve mais cette dépression n'est pas suffisamment forte pour pouvoir entraîner en oscillation intempestives ladite lame soufflée 39 ce qui est parfait.
Le flux minoritaire glisse ensuite sur la paroi convexe du spoiler externe 35 en enjambant ainsi la zone de fixation de la lame aspirée pour aller rejoindre les deux autres flux et tous trois se dirigent ensuite vers l'embouchure de l'instrument en entraînant en oscillation la lame aspirée 38 lors de leur passage au travers de la fenêtre correspondante

L'invention n'est pas limitée aux seuls modes de réalisation montrés ou décrits dans ce document mais elle comprend également tous les équivalents techniques ainsi que leurs combinaisons telles que couvertes par les revendications ci-dessous.

## Revendications

1. Harmonica comportant :
- un peigne (7,22) ou sommier dans l'épaisseur duquel sont réalisés une pluralité de canaux de circulation d'air (30,31,220) ledit peigne supportant au moins une plaque constituant un porte-lames (4,5,21) sur laquelle sont montées des lames sonores (400,500,211,212) mises en oscillations par les flux d'air générés par le joueur
- une coque périphérique permettant la tenue en main de l'harmonica ladite coque comportant au moins un capot (10,23) assurant l'amplification des sons et leur projection en direction du pavillon de l'instrument
- un élément d'embouchure (2) dans la face extérieure duquel débouchent les trous d'embouchure (200) par lesquels l'harmoniciste aspire ou insuffle de l'air qui met en oscillation les lames sonores de l'instrument , chacun des trous d'embouchure (200) desservant deux canaux de circulation d'air (30,31) alimentant chacun au moins une lame sonore soufflée (500) et au moins une lame sonore aspirée (400),
- lesdits deux canaux de circulation d'air (30,31,220) alimentés par le trou d'embouchure commun sont disposés côte à côte en étant séparés l'un de l'autre par une paroi de séparation disposée transversalement par rapport à l'axe longitudinal de l'instrument et sensiblement perpendiculairement au plan longitudinal moyen Px, lequel est positionné sensiblement à mi-épaisseur de l'instrument et de l'embouchure, et à mi-épaisseur du pavillon,
- un distributeur d'air (6), interposé entre l'élément d'embouchure (2) et le peigne (7) ledit distributeur d'air (6) étant destiné à diriger sélectivement l'air soufflé ou aspiré par le joueur vers l'un (30) ou l'autre (31) des deux canaux de circulation d'air alimentés par un trou d'embouchure (200) commun auxdits deux canaux d'air (30,31), ledit distributeur d'air (6,25) étant en forme générale d'échelle constituée de deux éléments longitudinaux disposés sensiblement parallèlement à l'axe longitudinal de l'instrument reliés entre eux par des éléments transversaux (60),
ledit harmonica (1) étant **caractérisé en ce que** :
- un porte-lames (21) est pris en sandwich entre un capot - presseur (23) et la face correspondante du peigne (22) sous l'action de moyens de pression tendant à rapprocher ledit capot-presseur de ladite face du peigne, les moyens de pression comprenant au moins une vis de serrage (37) qui est positionnée dans une paroi séparant entre eux deux canaux de circulation d'air (30, 31, 220) adjacents dont les axes longitudinaux respectifs sont divergents lorsque l'on s'éloigne de la face d'embouchure de l'instrument pour se rapprocher du pavillon de l'instrument , une telle disposition divergente des canaux offrant ainsi une largeur progressive rapidement suffisante pour que la vis de pression concernée (27) puisse être implantée le plus près possible de la face d'embouchure de l'instrument sans venir empiéter à l'intérieur d'un canal de circulation d'air,
- l'axe longitudinal d'au moins l'une des vis de serrage (37) est positionnée à une distance de la face d'embouchure de l'instrument inférieure à la distance séparant ladite face d'embouchure du fond du canal de circulation d'air (220) alimentant la lame la plus grave de l'instrument.

2. Harmonica selon la revendication 1, **caractérisé en ce que** l'axe longitudinal de ladite vis de serrage (37) est positionnée à une distance de la face d'embouchure de l'instrument inférieure à la distance de ladite face d'embouchure à laquelle se situe le fond du plus court des deux canaux de circulation d'air jouxtant la paroi dans laquelle est implantée la vis de serrage susmentionnée.

3. Harmonica selon la revendication 1 **caractérisé en ce que** :
- les axes longitudinaux des deux lames (400,500) desservies par un même canal de circulation d'air (30,31) sont coplanaires avec l'axe longitudinal dudit canal d'air (30,31), les deux lames , l'une aspirée et l'autre soufflée, desservies par un même canal sont donc disposées en vis-à-vis l'une de l'autre de part et d'autre du plan Px de symétrie générale de l'instrument,
- pour chacun des deux canaux de circulation d'air (30,31) alimentés par un trou d'embouchure commun (200), le distributeur d'air (6) se déplace par translation axiale dans le sens longitudinal de l'instrument pour passer de sa première position, dans laquelle il occulte l'entrée du second canal de circulation d'air (31) et il dirige les flux d'air vers le premier canal (30) alimentant au moins une première lame soufflée et au moins une première lame aspirée à sa seconde position dans laquelle il occulte l'entrée du premier canal de circulation d'air (30) et il dirige les flux d'air vers le second canal (31) alimentant au moins une seconde lame soufflée et une seconde lame aspirée,
- les canaux de circulation d'air (30,31) ne sont fermés les uns et les autres que sur leurs deux faces latérales par des parois de séparation disposées parallèlement entre elles et positionnées perpendiculairement au plan Px de symétrie générale de l'instrument et l'absence de parois de séparation disposées dans le sens longitudinal de l'instrument, communes aux harmonicas de l'art antérieur, permet ainsi de rapprocher les porte-lames l'un de l'autre afin d'obtenir un amincissement de l'épaisseur du peigne se traduisant par une réduction de l'épaisseur générale de l'harmonica ce qui rend la prise en main facile y compris en tenant un micro dans le creux de la main .

4. Harmonica selon la revendication 1, **caractérisé en ce que** :
les éléments transversaux (60) du distributeur d'air sont de forme profilée et leur largeur, mesurée dans le sens longitudinal de l'instrument, est globalement dégressive au fur et à mesure que l'on s'éloigne de leur face située la plus proche du pavillon de l'instrument pour se rapprocher de leur face située la plus proche de la face d'embouchure de l'instrument.

5. Harmonica selon l'une quelconque des revendications précédentes 1 à 4 , **caractérisé en ce que** certaines au moins des faces du distributeur d'air coulissant (25) comportent des chicanes d'étanchéité (253) qui s'étendent dans le sens longitudinal de l'instrument et qui sont constituées de redans , et/ou de nervures et/ou de rainures de dimensions et de formes complémentaires parfaitement ajustées à des redans et/ou à des nervures et/ou à des rainures complémentaires aménagés dans les faces correspondantes de l'élément d'embouchure(24) et/ou du peigne (22) et/ou des capots (23) contre lesquelles coulisse ledit distributeur.

6. Harmonica selon la revendication 1 **caractérisé en ce que** :
- il comporte un seul porte-lames (21) supportant toutes les lames aspirées (211) et toutes les lames soufflées (212),
- les lames aspirées (211) et soufflées (212) sont disposées en ligne et tête -bêche de part et d'autre du porte-lames concerné leurs axes longitudinaux respectifs étant parallèle à l'axe longitudinal du canal d'air unique (220) qui les dessert et les parties libres oscillantes desdites lames sonores s'étirent dans deux directions diamétralement opposées l'une par rapport à l'autre ,
- les canaux de circulation d'air (220) aménagés dans le peigne (22) ne traversent pas la totalité de l'épaisseur du peigne de telle sorte que lesdits canaux sont fermés par une paroi s'étendant dans le sens longitudinal de l'harmonica , ladite paroi longitudinale du peigne constituant ainsi l'une des deux faces longitudinales extérieures de la coque périphérique de l'instrument ,
- le porte-lames unique (21) est disposé obliquement par rapport au plan longitudinal moyen (Px) de l'instrument passant sensiblement à mi-épaisseur de l'instrument et passant donc sensiblement à mi-épaisseur de l'embouchure et à mi-épaisseur du pavillon ,
- le plan longitudinal moyen ( Px ) coupe ledit porte-lames (21) dans une zone comprise entre les deux extrémités libres opposées de la lame aspirée (211) la plus grave et de la lame soufflée (212) la plus grave alimentées toutes deux par un canal (220) commun.

7. Harmonica selon la revendication 1, **caractérisé en ce que**:
- pour certaines au moins des lames sonores, la fenêtre au travers de laquelle oscille la lame concernée est en partie recouverte par un déflecteur (15,16,800,700) positionnée au-delà de la zone balayée par la partie oscillante de la lame sonore concernée ,
- l'extrémité du déflecteur (16,17,800,700) située du coté de l'extrémité libre de la lame sonore concernée est située à une distance (Da,Ds) de l'extrémité de la fenêtre située du coté de l'extrémité libre de ladite lame, comprise entre le quart et les trois quarts de la longueur totale ( La, Ls ) de la fenêtre au travers de laquelle oscille ladite lame,
- chacun des déflecteurs (15,16,700,800) a la forme d'un tunnel dont le fond est fermé en cul de sac, l'ouverture du tunnel étant orientée du coté de l'extrémité libre de la lame sonore à laquelle ce déflecteur est associé tandis que la voûte dudit tunnel s'éloigne progressivement du porte-lames, sur lequel sa base est plaquée, au fur et à mesure que l'on se rapproche de l'extrémité libre de la lame sonore à laquelle il est associé ,
- chacun des déflecteurs (16,700) associé à une lame sonore soufflée est positionné à l'intérieur du sommier (7) et il est donc fermé sur trois de ses cotés soit par des parois partant de sa voûte pour venir rejoindre la face du porte-lame contre laquelle il est plaqué soit directement par les parois latérales séparant les canaux d'air lorsqu'il constitue un ensemble monolithique avec le sommier,
- chacun des déflecteurs (15,800) associé à une lame aspirée est disposé à l'extérieur du sommier et il est fermé sur trois de ses cotés soit par des parois appartenant directement audit déflecteur et qui viennent rejoindre le porte-lames pour assurer l'étanchéité aux flux d'air concernés soit directement par les membrures du contre-peigne ou du capot concernés lorsque ledit déflecteur constitue avec l'un ou l'autre de ceux-ci un ensemble monolithique .

8. Harmonica selon la revendication 1 **caractérisé en ce que** :
- il comporte au moins un porte-lame (21) sur lequel sont montés des lames aspirées (211) et des lames soufflées (212) disposées en ligne et tête-bêche de part et d'autre du porte-lames concerné, leurs axes longitudinaux respectifs étant parallèles à l'axe longitudinal du canal d'air (220) qui les dessert et les parties libres oscillantes desdites lames sonores s'étirant dans deux directions diamétralement opposées l'une par rapport à l'autre,
- les canaux de circulation d'air (220) aménagés dans le peigne (22) ne traversent pas la totalité de l'épaisseur du peigne de telle sorte qu'ils sont fermés par une paroi s'étendant dans le sens longitudinal de l'harmonica , ladite paroi longitudinale du peigne constituant ainsi, l'une des deux faces longitudinales extérieures de la coque périphérique de l'instrument,
- certaines au moins des paires de lames sonores sont associées à un déflecteur (26,27) recouvrant une partie de la longueur de la fenêtre du porte-lames au travers de laquelle oscille la première lame sonore du canal concerné qui est soit du type lame aspirée(211) soit du type lame soufflée (212),
- le déflecteur susmentionné (26,27) est prolongé par une fine lamelle souple (260,270) s'étendant dans le sens opposé à l'extrémité libre de la lame sonore dont il constitue le déflecteur et cette lamelle souple constitue la valve d'étanchéité de la seconde lame sonore alimentée par le canal d'air concerné (220)
- la largeur de la lamelle souple (260,270) susmentionnée est légèrement supérieure à la largeur de la fenêtre au travers de laquelle oscille cette seconde lame sonore qui est de type opposé à la première lame, donc respectivement soit une lame soufflée (212) soit une lame aspirée (211)
- lorsque le flux d'air est de sens contraire à celui qui correspond au type de la seconde lame sonore , il vient plaquer la lamelle souple contre la face du porte-lames en obturant ainsi complètement la fenêtre de passage d'air de cette seconde lame sonore et en obligeant de ce fait à la totalité du flux d'air de passer au travers de la fenêtre de la première lame dont le type aspiré ou soufflé correspond bien, lui, au sens du flux en cours.

9. Harmonica selon la revendication 1 **caractérisé en ce que** :
- il comporte un seul porte-lames (21) supportant toutes les lames aspirées (211) et toutes les lames soufflées (212),
- certaines au moins des lames sonores de l'instrument sont associées à deux ailerons, respectivement (33) et (34) disposés de part et d'autre du porte-lames unique (21),
- ces deux ailerons sont de section transversale fuselée asymétrique et leurs axes longitudinaux respectifs s'étendent dans le sens longitudinal de l'instrument sensiblement parallèlement au plan Px ,
- le premier aileron (33) est disposé à l'intérieur du canal concerné qu'il traverse de part en part dans le sens longitudinal de l'instrument et son bord d'attaque situé le plus proche de l'embouchure est positionné sensiblement en face de l'extrémité libre de la lame aspirée (38) correspondante de telle manière que, par effet venturi , lorsque le joueur souffle dans ce canal d'air, l'aileron (33) engendre une légère dépression dans la zone de l'extrémité libre de la lame aspirée (38) qui se traduit par une aspiration s'exerçant sur la partie libre de ladite lame aspirée (38) tendant à rapprocher du porte-lames la partie libre de cette lame aspirée (38) qui vient ainsi bénéfiquement refermer la fenêtre correspondante aménagée dans le porte-lames concerné ,
- le second aileron (34) est implanté de l'autre coté du porte-lames, donc entre la face extérieure du porte-lames et la face intérieure du capot et son bord d'attaque situé le plus proche du pavillon de l'instrument est positionné sensiblement en face de l'extrémité libre de la lame soufflée (39) correspondante de telle manière que, par effet venturi , lorsque le joueur aspire dans ce canal d'air, l'aileron (34) engendre une légère dépression dans la zone de l'extrémité libre de la lame soufflée (39) qui se traduit par une aspiration s'exerçant sur la partie libre de ladite lame soufflée (39) tendant à rapprocher du porte-lames la partie libre de cette lame soufflée (39) qui vient ainsi bénéfiquement refermer la fenêtre correspondante aménagée dans le porte-lames concerné.

10. Harmonica selon la revendication 1 **caractérisé en ce que** :
- il comporte au moins un porte-lame sur lequel sont montés des lames aspirées (38) et des lames soufflées (39) disposées en ligne et tête-bêche de part et d'autre du porte-lames concerné, leurs axes longitudinaux respectifs étant parallèles à l'axe longitudinal du canal d'air qui les dessert et les parties libres oscillantes desdites lames sonores s'étirant dans deux directions diamétralement opposées l'une par rapport à l'autre ,
- les canaux de circulation d'air (220) aménagés dans le peigne (22) ne traversent pas la totalité de l'épaisseur du peigne de telle sorte qu'ils sont fermés par une paroi s'étendant dans le sens longitudinal de l'harmonica , ladite paroi longitudinale du peigne constituant ainsi l'une des deux faces longitudinales extérieures de la coque périphérique de l'instrument,
- certaines au moins des fenêtres au travers desquelles oscillent lesdites lames sonores aspirées (38) et soufflées (39) sont en partie recouvertes par des déflecteurs en forme de spoilers (35,36) disposés tête-bêche de part et d'autre du porte-lames , lesdits déflecteurs constituant chacun un bossage avantageusement de forme aérodynamique convexe dans le sens longitudinal permettant aux filets d'air de passer, avec le moins de perturbation possible, par-dessus la zone dans laquelle sont positionnés à la fois le rivet ou la vis de fixation des lames et la tranche verticale de l'extrémité de chacune des fenêtres située du coté de la partie fixe de la lame sonore concernée ,
- chacun de ces spoilers (35,36) est constitué d'une paroi de forme curviligne convexe au moins dans le sens axial longitudinal des lames sonores concernées , ladite paroi se positionnant au delà de l'espace balayé par les lames lors de leurs oscillations maximales, et ledit spoiler recouvre en continu à la fois d'une part une partie de la lame sonore plaquée contre la même face du porte-lames que lui, et donc également la partie correspondante de la fenêtre qui est associée à ladite lame, et d'autre part une partie de la fenêtre au travers de laquelle oscille la lame sonore fixée sur la face opposée du porte-lames,
- les spoilers internes(36) sont positionnés à l'intérieur des canaux d'air et ils peuvent être rapportés et fixés au porte-lames ou ils peuvent aussi avantageusement constituer un ensemble monolithique avec le peigne en étant alors indépendant du porte-lames,
- les spoilers externes (35) sont disposés entre la face extérieure du porte-lames et la face intérieure correspondante du capot (23) et ils peuvent eux aussi soit être rapportés et être fixés au porte-lames soit être réunis entre eux pour constituer un élément profilé selon le profil transversal convexe requis , ledit élément s'étendant sensiblement dans le sens longitudinal de l'instrument en étant le cas échéant relié au membrures du capot ( 23) .
- chacun des deux déflecteurs - spoilers ( 35,36) concernés s'étend en continu dans le sens longitudinal des deux lames sonores correspondantes (38,39) sur une longueur hors tout telle que, à partir des deux extrémités opposées des fenêtres concernées, les deux extrémités opposées de chacun desdits déflecteurs-spoilers se situent à des distances , respectivement da1 et ds1 pour le déflecteur extérieur (35) et da2 et ds2 pour le déflecteur intérieur (36), inférieures au trois quart de la longueur, respectivement Da et Ds, des fenêtres au travers desquelles oscillent les lames sonores concernées (38,39) .

## Patentansprüche

1. Harmonika, die umfasst:
- einen Kamm (7, 22) oder Rahmen, in dessen Dicke eine Mehrzahl von Kanälen (30, 31, 220) zur Luftzirkulation vorgesehen sind, wobei der genannte Kamm mindestens eine Platte umfasst, die einen Zungenträger (4, 5, 21) bildet, an den Stimmzungen (400, 500, 211, 212) montiert sind, die durch die vom Spieler erzeugten Luftströme in Schwingung gebracht werden,
ein umfängliches Gehäuse, das ein Halten der Harmonika in der Hand erlaubt, welches Gehäuse mindestens einen Deckel (10, 23) aufweist, der die Verstärkung der Töne und ihr Weiterleiten in Richtung des Schallstücks des Instruments sicherstellt,
- ein Mundstück (2), in dessen Außenseite die Mündungsöffnungen (200) münden, durch die der Harmonikaspieler Luft saugt oder bläst, die die Stimmzungen des Instruments in Schwingung versetzt, wobei jede der Mündungsöffnungen (200) zwei Luftzirkulationskanäle (30, 31) bedient, die jeweils mindestens eine Druckzunge (500) und mindestens eine Sogzunge (400) versorgen,
- welche beiden Luftzirkulationskanäle (30, 31, 220), die von der gemeinsamen Mündungsöffnung versorgt werden, nebeneinander liegen und voneinander durch eine Trennwand getrennt sind, die transversal bezüglich der Längsachse des Instruments und im Wesentlichen lotrecht zur mittleren Längsachse Px angeordnet ist, welche im Wesentlichen in der Mitte der Dicke des Instruments und der Mündung und in der Mitte der Dicke des Schallstücks positioniert ist,
- einen Luftverteiler (6), der zwischen dem Mundstück (2) und dem Kamm (7) angeordnet ist, wobei dieser Luftverteiler (6) dazu bestimmt ist, die von dem Spieler angesaugte oder eingeblasene Luft selektiv zum einen (30) oder anderen (31) der beiden Luftzirkulationskanäle zu leiten, die von einer Mündungsöffnung (200) versorgt werden, die die beiden Luftkanäle (30, 31) gemeinsam haben, wobei der Luftverteiler (6, 25) im Wesentlichen die Form einer Leiter hat, die aus zwei Längselementen besteht, die im Wesentlichen parallel zur Längsachse des Instruments angeordnet und miteinander durch Querelemente (60) verbunden sind, welche Harmonika (1) **dadurch gekennzeichnet ist, dass**
- ein Zungenträger (21) wie ein Sandwich zwischen einem Druckdeckel (23) und der entsprechenden Seite des Kamms (22) unter der Wirkung von Druckmitteln angeordnet ist, die den Druckdeckel der genannten Kammseite anzunähern suchen, welche Druckmittel mindestens eine Druckschraube (37) umfassen, die in einer Wand positioniert ist, die zwei angrenzende Luftzirkulationskanäle (30, 31, 220) voneinander trennt, deren jeweilige Längsachsen divergieren, wenn man sich von der Mündungsseite des Instruments entfernt, um sich dem Schallstück des Instruments anzunähern, wobei eine solche divergierende Anordnung der Kanäle so eine zunehmende Breite bietet, die schnell so ausreicht, dass die betroffene Druckschraube (27) so nah wie möglich an der Mündungsseite des Instruments angeordnet sein kann, ohne in das Innere eines Luftzirkulationskanals hineinzureichen,
- die Längsachse mindestens einer der Druckschrauben (37) in einem Abstand von der Mundstückseite des Instruments angeordnet ist, der geringer ist als der Abstand, der die Mundstückseite vom Boden des Luftzirkulationskanals (220) trennt, der die tiefste Zunge des Instruments versorgt.

2. Harmonika nach Anspruch 1, **dadurch gekennzeichnet, dass** die Längsachse der Druckschraube (37) in einem Abstand von der Mündungssite des Instruments angeordnet ist, der geringer ist als der Abstand von der genannten Mündungsseite, in der sich der Boden des kürzeren der beiden Luftzirkulationskanäle befindet, der an die Wand angrenzt, in der sich die vorgenannte Druckschraube befindet.

3. Harmonika nach Anspruch 1, **dadurch gekennzeichnet, dass**
- die Längsachsen der beiden Zungen (400, 500), die von ein und demselben Luftzirkulationskanal (30, 31) versorgt werden, koplanar zur Längsachse des Luftkanals (30, 31) sind, sodass die beiden Zungen - Sog- und Druckzunge -, die von ein und demselben Kanal versorgt werden; einander also gegenüber liegend beidseits der allgemeinen Symmetrieebene Px des Instruments angeordnet sind,
- sich der Luftverteiler (6) bei jedem der beiden Luftzirkulationskanäle (30, 31), die von einer gemeinsamen Mündungsöffnung (200) versorgt werden, durch axiale Translation in Längsrichtung des Instruments bewegt, um aus seiner ersten Position, in der er den Eingang des zweiten Luftzirkulationskanals (31) versperrt und die Luftströme zum ersten Kanal (30) leitet, der mindestens eine erste Druckzunge und mindestens eine erste Sogzunge versorgt, in seine zweite Position bewegt, in der er den Eingang des ersten Luftzirkulationskanals (30) versperrt und die Luftströme zum zweiten Kanal (31) leitet, der mindestens eine zweite Druckzunge und eine zweite Sogzunge versorgt,
- wobei die Luftzirkulationskanäle (30, 31) jeweils nur an ihren beiden Seitenflächen durch Trennwände geschlossen sind, die parallel zueinander angeordnet und lotrecht zur allgemeinen Symmetrieebene Px des Instruments positioniert sind, und die Abwesenheit von in Längsrichtung des Instruments angeordneten Trennwänden, wie sie den Harmonikas des Stands der Technik gemein sind, auf diese Weise eine Annäherung der Zungenträger zueinander erlaubt, um eine Verringerung der Dicke des Kamms zu erreichen, die sich in einer Verringerung der Gesamtdicke der Harmonika äußert, wodurch sie leichter in die Hand genommen kann und außerdem noch das Halten eines Mikrofons im Handteller ermöglicht.

4. Harmonika nach Anspruch 1, **dadurch gekennzeichnet, dass** die Querelemente (60) des Luftverteilers eine profilierte Form haben und ihre in Längsrichtung des Instruments gemessene Breite im Wesentlichen in dem Maße abnimmt, in dem man sich von ihrer Seite entfernt, die am nächsten zum Schallstück des Instruments gelegen ist, um sich der Seite anzunähern, die sich am nächsten zur Mündungsseite des Instruments befindet.

5. Harmonika nach einem der vorstehenden Ansprüche 1 bis 4, **dadurch gekennzeichnet, dass** mindestens einige der Seiten des gleitenden Luftverteilers (25) Abdichtablenkbleche (253) umfassen, die sich in Längsrichtung des Instruments erstrecken und aus Stufen und/oder Rippen und/oder Rillen mit komplementären Abmessungen und Formen bestehen, die perfekt abgestimmt sind auf komplementäre Stufen und/oder Rippen und/oder Rillen, die in den entsprechenden Seiten des Mundstücks (24) und/oder des Kamms (22) und/oder des Deckels (23) vorgesehen sind, gegen die der Luftverteiler gleitet.

6. Harmonika nach Anspruch 1, **dadurch gekennzeichnet, dass**
- sie einen einzigen Zungenträger (21) hat, der alle Sogzungen (211) und alle Druckzungen (212) hält,
- die Sogzungen (211) und die Druckzungen (212) in einer Reihe und umgekehrt zueinander beidseits des betreffenden Zungenträgers angeordnet und ihre jeweiligen Längsachsen parallel zur Längsachse des einzigen Luftkanals (220) sind, der sie versorgt, und die freien, schwingenden Teile der genannten Stimmzungen sich in zwei zueinander diametral entgegengesetzten Richtungen ausdehnen,
- die in dem Kamm (22) angeordneten Luftzirkulationskanäle (220) nicht durch die ganze Dicke des Kamms geführt sind, sodass die genannten Kanäle von einer Wand verschlossen werden, die sich in Längsrichtung der Harmonika erstreckt, welche Längswand des Kamms so eine der beiden äußeren Längsseiten des Gehäuses des Instruments bildet,
- der Zungenträger (21) schräg bezüglich der Mittellängsebene (Px) des Instruments angeordnet ist, die im Wesentlichen in der Mitte der Dicke des Instruments und somit in der Mitte der Dicke der Mündungsöffnung und der Mitte der Dicke des Schallstücks verläuft,
- die Mittellängsebene (Px) den Zungenträger (21) in einem Bereich zwischen den beiden entgegengesetzten freien Enden der tiefsten Sogzunge (211) und der tiefsten Druckzunge (212) schneidet, die beide von einem gemeinsamen Kanal (220) versorgt werden.

7. Harmonika nach Anspruch 1, **dadurch gekennzeichnet, dass**
- bei mindestens einigen der Stimmzungen die Öffnung, durch die hindurch die betreffende Zunge schwingt, zum Teil von einem Ablenker (15, 16, 800, 700) bedeckt ist, der jenseits der von dem schwingenden Teil gestreiften Zone der entsprechenden Stimmzunge positioniert ist,
- das Ende des Ablenkers (16, 17, 800, 700), das auf der Seite des freien Endes der betreffenden Stimmzunge liegt, in einem Abstand (Da, Ds) vom Ende der Öffnung angeordnet ist, das sich auf der Seite des freien Endes der genannten Zunge befindet, zwischen einem und drei Viertel(n) der Gesamtlänge (La , Ls) der Öffnung, durch die hindurch die genannte Zunge schwingt,
- jeder der Ablenker (15, 16, 700, 800) die Form eines Tunnels hat, dessen Rückwand wie eine Sackgasse verschlossen ist, wobei die Öffnung des Tunnels auf der Seite des freien Endes der Zunge, zu der dieser Ablenker gehört, orientiert ist, während die Gewölbedecke des Tunnels sich nach und nach vom Zungenträger entfernt, an den seine Basis gedrückt ist, in dem Maße, wie man sich dem freien Ende der Stimmzunge, zu der er gehört, annähert,
- jeder einer Druckzunge zugeordnete Ablenker (16, 700) innerhalb des Rahmens (7) positioniert und somit an drei seiner Seiten geschlossen ist, und zwar entweder durch Wände, die von seiner Gewölbedecke bis zur Seite des Zungenträgers reichen, gegen die er gedrückt wird, oder direkt durch die Seitenwände, die die Luftkanäle trennen, wenn er eine monolithische Einheit mit dem Rahmen bildet,
- jeder einer Sogzunge zugeordnete Ablenker (15, 800) außerhalb des Rahmens angeordnet und auf drei seiner Seiten entweder durch Wände verschlossen ist, die direkt zum genannten Ablenker gehören und bis zum Zungenträger reichen, um die Dichtheit gegenüber den betroffenen Luftströmen zu gewährleisten, oder direkt durch die Rippen des betroffenen Gegenkamms oder Deckels, wenn der genannte Ablenker mit dem einen oder anderen von ihnen eine monolithische Einheit bildet.

8. Harmonika nach Anspruch 1, **dadurch gekennzeichnet, dass**
- sie mindestens einen Zungenträger (21) umfasst, an den Sogzungen (211) und Druckzungen (212) montiert sind, die in einer Reihe und umgekehrt zueinander beidseits des betreffenden Zungenträgers angeordnet sind und deren jeweiligen Längsachsen parallel zur Längsachse des Luftkanals (220) verlaufen, der sie versorgt, und die freien, schwingenden Teile der genannten Stimmzungen sich in zwei zueinander diametral entgegengesetzten Richtungen ausdehnen,
- die in dem Kamm (22) vorgesehenen Luftzirkulationskanäle (220) nicht durch die ganze Dicke des Kamms geführt sind, sodass sie von einer Wand verschlossen werden, die sich in Längsrichtung der Harmonika erstreckt, welche Längswand des Kamms auf diese Weise eine der beiden äußeren Längsseiten des Gehäuses des Instruments bildet,
- zumindest einige der Stimmzungenpaare einem Ablenker (26, 27) zugeordnet sind, der einen Teil der Länge der Öffnung des Zungenträgers bedeckt, durch die hindurch die erste Stimmzunge des betreffenden Kanals schwingt, die entweder eine Sogzunge (211) oder eine Druckzunge (212) ist,
- der vorgenannte Ablenker (26, 27) durch eine dünne biegsame Lamelle (260, 270) verlängert ist, die sich in entgegengesetzter Richtung zum freien Ende der Stimmzunge erstreckt, dessen Ablenker sie bildet, und dass diese biegsame Lamelle das Dichtventil der zweiten Stimmzunge bildet, die von dem betroffenen Luftkanal (220) versorgt wird,
- die vorgenannte biegsame Lamelle (260, 270) etwas breiter ist als die Öffnung, durch die hindurch diese zweite Stimmzunge schwingt, die von entgegengesetzter Art zur ersten Zunge, also jeweils entweder eine Druckzunge (212) oder eine Sogzunge (211), ist,
- wenn der Luftstrom entgegengesetzt ist zu dem, der der Art der zweiten Stimmzunge entspricht, drückt er die biegsame Lamelle gegen die Seite des Zungenträgers und verschließt dadurch komplett die Luftdurchtrittsöffnung dieser zweiten Stimmzunge und zwingt so den gesamten Luftstrom, durch die Öffnung der ersten Zunge zu ziehen, deren Art - entweder eine Sog- oder Druckzunge - dem laufenden Luftstrom entspricht.

9. Harmonika nach Anspruch 1, **dadurch gekennzeichnet, dass**
- sie einen einzigen Zungenträger (21) hat, der alle Sogzungen (211) und alle Druckzungen (212) hält,
- mindestens einige der Stimmzungen des Instruments mit zwei Flossen (33) und (34), verbunden sind, die beidseits des einzigen Zungenträgers (21) angeordnet sind,
- diese beiden Flossen einen spindelförmigen asymmetrischen Querschnitt haben und ihre jeweiligen Längsachsen sich in Längsrichtung des Instruments im Wesentlichen parallel zur Ebene Px erstrecken,
- die erste Flosse (33) innerhalb des betreffenden Kanals angeordnet ist, den sie in Längsrichtung des Instruments ganz durchzieht, und ihre am nächsten zur Mündung befindliche Vorderkante im Wesentlichen gegenüber dem freien Ende der entsprechenden Sogzunge (38) so positioniert ist, dass die Flosse (33), wenn der Spieler in diesen Luftkanal bläst, durch Venturiwirkung einen leichten Unterdruck im Bereich des freien Endes der Sogzunge (38) erzeugt, die sich in einer Ansaugung des freien Teils dieser Sogzunge (38) äußert, die den freien Teil dieser Sogzunge (38) dem Zungenträger anzunähern sucht, die so vorteilhafterweise die entsprechende Öffnung im betreffenden Zungenträger wieder verschließt,
- die zweite Flosse (34) auf der anderen Seite des Zungenträgers angeordnet ist, also zwischen der Außenseite des Zungenträgers und der Innenseite des Deckels und ihre am nächsten zum Schallstück des Instruments befindliche Vorderkante im Wesentlichen gegenüber dem freien Ende der entsprechenden Druckzunge (39) so positioniert ist, dass die Flosse (34), wenn der Spieler diesen Luftkanal ansaugt, durch Venturiwirkung einen leichten Unterdruck im Bereich des freien Endes der Druckzunge (39) erzeugt, die sich in einer Ansaugung des freien Teils der genannten Druckzunge (39) äußert, die den freien Teil dieser Druckzunge (39) dem Zungenträger anzunähern sucht, die so vorteilhafterweise die entsprechende Öffnung im betreffenden Zungenträger wieder verschließt.

10. Harmonika nach Anspruch 1, **dadurch gekennzeichnet, dass**
- sie mindestens einen Zungenträger umfasst, an den Sogzungen (38) und Druckzungen (39) montiert sind, die in einer Reihe und umgekehrt zueinander beidseits des betreffenden Zungenträgers angeordnet sind und deren jeweilige Längsachsen parallel zur Längsachse des Luftkanals sind, der sie versorgt, und die freien, schwingenden Teile der genannten Stimmzungen sich in zwei zueinander diametral entgegengesetzten Richtungen ausdehnen,
- die in dem Kamm (22) vorgesehenen Luftzirkulationskanäle (220) nicht durch die ganze Dicke des Kamms geführt sind, sodass sie von einer Wand verschlossen werden, die sich in Längsrichtung der Harmonika erstreckt, welche Längswand des Kamms auf diese Weise eine der beiden äußeren Längsseiten des Gehäuses des Instruments bildet,
- zumindest einige der Öffnungen, durch die hindurch die Sogzungen (38) und Druckzungen (39) schwingen, teilweise von spoilerförmigen Ablenkern (35, 36) bedeckt sind, die umgekehrt zueinander beidseits des Zungenträgers angeordnet sind, die genannten Ablenker jeweils einen vorteilhafterweise aerodynamisch geformten, in Längsrichtung konvexen Höcker bilden, der den Luftströmen ein Passieren mit geringstmöglichen Beeinträchtigungen erlaubt, über dem Bereich, in dem sowohl die Befestigungsniete oder -schraube der Zungen und die vertikale Kante jeder Öffnung positioniert sind, die sich auf der Seite des festen Teils der betroffenen Stimmzunge befindet,
- jeder dieser Spoiler (35, 36) von einer konvexen, gekrümmten Wand zumindest in Längsachsenrichtung der betreffenden Stimmzungen gebildet wird, wobei sich diese Wand jenseits des von den Zungen bei ihren Maximalschwingungen gestreiften Bereichs befindet, und der Spoiler durchgehend sowohl einerseits einen Teil der Stimmzunge bedeckt, die gegen die gleiche Seite des Zungenträgers gedrückt ist wie er und somit ebenso den entsprechenden Bereich der dieser Zunge zugeordneten Öffnung, und andererseits einen Teil der Öffnung, durch die hindurch die an der entgegengesetzten Seite des Zungenträgers befestigte Stimmzunge schwingt,
- die inneren Spoiler (36) innerhalb der Luftkanäle positioniert sind und am Zungenträger angebracht und befestigt werden oder auch vorteilhafterweise eine monolithische Einheit mit dem Kamm bilden können, wobei sie dann unabhängig vom Zungenträger sind,
- die äußeren Spoiler (35) zwischen der Außenseite des Zungenträgers und der entsprechenden Innenseite des Deckels (23) angeordnet sind und auch sie entweder am Zungenträger angebracht und befestigt werden oder miteinander verbunden werden können, um ein profiliertes Element gemäß dem erforderlichen konvexen Querprofil zu bilden, wobei sich das Element im Wesentlichen in Längsrichtung des Instruments erstreckt und gegebenenfalls mit den Rippen des Deckels (23) verbunden ist,
- jeder der beiden betreffenden Spoiler-Ablenker (35, 36) sich durchgehend in Längsrichtung der beiden entsprechenden Stimmzungen (38,39) über eine Länge erstreckt, die über alles so bemessen ist, dass ausgehend von den beiden entgegengesetzten Enden der betroffenen Öffnungen sich die beiden entgegengesetzten Enden jedes der genannten Spoiler-Ablenker in Abständen da1 und ds1 beim äußeren Ablenker (35) bzw. da2 und ds2 beim inneren Ablenker (36) befinden, die geringer sind als drei Viertel der Länge Da bzw. Ds der Öffnungen, durch die hindurch die betreffenden Stimmzungen (38, 39) schwingen.

## Claims

1. Harmonica comprising:
- a reed comb (7,22) or wind chest in the thickness of which a plurality of air flow channels (30,31,220) are made, said reed comb supporting at least one plate forming a blade-holder (4,5,21) on which tonal blades (400,500,211,212) are fitted, made to oscillate by the air flows generated by the harmonica player,
- a peripheral shell enabling the harmonica to be held by hand, said shell comprising at least one cover (10,23) performing amplification of the sounds and projection of the latter in the direction of the horn of the instrument,
- a mouthpiece (2) having an outer surface in which mouthpiece holes (200) open out via which the harmonica player sucks or blows air making the tonal blades of the instrument oscillate, each of the mouthpiece holes (200) leading to two air flow channels (30,31) each supplying at least one blown tonal blade (500) and at least one sucked tonal blade (400),
- said two air flow channels (30,31,220) supplied by the common mouthpiece hole are arranged side by side being separated from one another by a separating wall arranged transversely with respect to the longitudinal axis of the instrument and substantially perpendicularly to the longitudinal mid-plane Px, which is positioned substantially at mid-thickness of the instrument and of the mouthpiece and at mid-thickness of the horn,
- an air distributor (6) placed between the mouthpiece (2) and the reed comb (7), said air distributor (6) being designed to selectively direct the air blown or sucked by the player towards one (30) or the other (31) of the two air flow channels supplied by a mouthpiece hole (200), common to said two air channels (30,31), said air distributor (6,25) being in the general form of a ladder formed by two longitudinal parts arranged substantially parallel to the longitudinal axis of the instrument and connected to one another by transverse members (60),
said harmonica (1) being **characterized in that**:
- a blade-holder (21) is sandwiched between a pressing cover (23) and the corresponding surface of the reed comb (22) by the action of pressing means tending to move said pressing cover towards said surface of the reed comb, the pressing means comprising at least one clamping screw (37) which is positioned in a partition separating two adjacent air flow channels (30, 31, 220) from one another, the respective longitudinal axes of which channels are divergent when moving away from the mouthpiece surface of the instrument in the direction of the horn of the instrument, such a divergent arrangement of the channels thereby providing a progressive width rapidly sufficient for the clamping screw concerned (37) to be able to be fitted as close as possible to the mouthpiece surface of the instrument without encroaching on the inside of an air flow channel,
- the longitudinal axis of at least one of the clamping screws (37) is positioned at a distance from the bottom mouthpiece surface of the instrument at the distance separating said mouthpiece surface from the bottom of the air flow channel (220) supplying the lowest bass blade of the instrument.

2. Harmonica according to claim 1, **characterized in that** the longitudinal axis of said clamping screw (37) is positioned at a distance from the bottom mouthpiece surface of the instrument at the distance from said mouthpiece surface at which the bottom of the shorter of the two air flow channels adjoining the wall in which the above-mentioned clamping screw is fitted is situated.

3. Harmonica according to claim 1, **characterized in that**:
- the longitudinal axes of the two blades (400,500) supplied by the same air flow channel (30,31) are coplanar with the longitudinal axis of said air channel (30,31), the two blades, one sucked and the other blown, supplied by the same channel are therefore arranged facing one another on each side of the plane Px of general symmetry of the instrument,
- for each of the two air flow channels (30,31) supplied by a common mouthpiece hole (200), the air distributor (6) moves by axial translation in the longitudinal direction of the instrument from its first position in which it blocks off the entrance of the second air flow channel (31) and directs the air flow to the first channel (30) supplying at least one first blown blade and at least one first sucked blade, to its second position in which it blocks off the entrance of the first air flow channel (30) and directs the air flow to the second channel (31) supplying at least one second blown blade and one second sucked blade,
- the air flow channels (30,31) are both only closed on their two lateral surfaces by separating walls arranged parallel to one another and positioned perpendicularly to the plane Px of general symmetry of the instrument, and the absence of separating walls arranged in the longitudinal direction of the instrument, common to harmonicas of the prior art, thereby enables the blade-holders to be moved towards one another in order to obtain a reduced thickness of the reed comb resulting in a reduction of the general thickness of the harmonica which makes the latter easier to hold including when a microphone is held in the palm of the hand.

4. Harmonica according to claim 1, **characterized in that** the transverse parts (60) of the air distributor are of streamlined shape and their width, measured in the longitudinal direction of the instrument, globally decreases progressively when moving away from their surface located closest to the horn of the instrument towards their surface located closest to the mouthpiece surface of the instrument.

5. Harmonica according to any one of the foregoing claims 1 to 4, **characterized in that** at least some of the surfaces of the sliding air distributor (25) comprise sealing baffles (253) which extend in the longitudinal direction of the instrument and which are formed by cheeks and/or ribs and/or grooves of complementary dimensions and shapes to perfectly mate with complementary cheeks and/or ribs and/or grooves arranged in the corresponding surfaces of the mouthpiece part (24) and/or of the reed comb (22) and/or of the covers (23) against which said distributor slides.

6. Harmonica according to claim 1, **characterized in that**:
- it comprises a single blade-holder (21) supporting all the sucked blades (211) and all the blown blades (212),
- the sucked blades (211) and blown blades (212) are arranged in line and head-to-tail on each side of the blade-holder concerned, their respective longitudinal axes being parallel to the longitudinal axis of the single air channel (220) which supplies them, and the oscillating free parts of said tonal blades extend in two directions diametrically opposite to one another,
- the air flow channels (220) arranged in the reed comb (22) do not pass through the whole of the thickness of the reed comb so that said channels are closed by a wall extending in the longitudinal direction of the harmonica, said longitudinal wall of the reed comb thus forming one of the two outer longitudinal surfaces of the peripheral shell of the instrument,
- the single blade-holder (21) is arranged obliquely with respect to the longitudinal mid-plane (Px) of the instrument passing substantially at mid-thickness of the instrument and therefore passing substantially at mid-thickness of the mouthpiece and at mid-thickness of the horn,
- the longitudinal mid-plane (Px) dissects said blade-holder (21) in an area comprised between the two opposite free ends of the lowest bass sucked blade (211) and of the lowest bass blown blade (212) both supplied by a common channel (220).

7. Harmonica according to claim 1, **characterized in that**:
- for at least some of the tonal blades, the window through which the blade concerned oscillates is partially covered by a deflector (15,16,800,700) positioned beyond the area swept by the oscillating part of the tonal blade concerned,
- the end of the deflector (16,17,800,700) located on the same side as the free end of the tonal blade concerned is situated at a distance (Da,Ds) from the end of the window located on the same side as the free end of said blade, comprised between a quarter and three quarters of the total length (La,Ls) of the window through which said blade oscillates,
- each of the deflectors (15,16,700,800) is in the form of a tunnel the end of which is closed to form a cul-de-sac, the opening of the tunnel being oriented in the direction of the free end of the tonal blade with which this deflector is associated, whereas the roof of said tunnel moves progressively away from the blade-holder on which its base is pressing, when moving progressively towards the free end of the tonal blade with which it is associated,
- each of the deflectors (16,700) associated with a blown tonal blade is positioned inside the wind chest (7) and is therefore closed on three of its sides either by walls descending from its roof to join the surface of the blade-holder against which it is pressing or directly via the side walls separating the air channels when it forms a monolithic assembly with the wind chest,
- each of the deflectors (15,800) associated with a sucked blade is located outside the wind chest and is closed on three of its sides either by walls belonging directly to said deflector which join with the blade-holder to provide the tightness to the air flows concerned or directly by ribs of the counter wind chest or of the cover concerned when said deflector forms a monolithic assembly with either one of the latter.

8. Harmonica according to claim 1, **characterized in that**:
- it comprises at least one blade-holder (21) on which sucked blades (211) and blown blades (212) are fitted arranged in line and head-to-tail on each side of the blade-holder concerned, their respective longitudinal axes being parallel to the longitudinal axis of the air channel (220) which supplies them and the oscillating free parts of said tonal blades extending in two directions diametrically opposite to one another,
- the air flow channels (220) arranged in the reed comb (22) do not pass through the whole of the thickness of the reed comb so that they are closed by a wall extending in the longitudinal direction of the harmonica, said longitudinal wall of the reed comb thus forming one of the two outer longitudinal surfaces of the peripheral shell of the instrument,
- at least some of the pairs of tonal blades are associated with a deflector (26,27) covering a part of the length of the window of the blade-holder through which the first tonal blade of the channel concerned oscillates, which blade is either a sucked blade (211) or a blown blade (212),
- the above-mentioned deflector (26,27) is extended by a flexible thin strip (260,270) extending in the opposite direction to the free end of the tonal blade whose deflector it constitutes, and this flexible strip constitutes the check valve of the second tonal blade supplied by the air channel concerned (220),
- the width of the above-mentioned flexible strip (260,270) is slightly larger than the width of the window through which said second tonal blade oscillates, which blade is of the opposite type from the first blade, therefore respectively either a blown blade (212) or a sucked blade (211),
- when the air flow is in the opposite direction to that which corresponds to the type of the second tonal blade, it presses the flexible strip against the surface of the blade-holder thereby completely sealing off the air flow window of this second tonal blade and thereby forcing the whole of the air flow to pass through the window of the first blade the type of which, sucked or blown, duly corresponds to the direction of the current air flow.

9. Harmonica according to claim 1, **characterized in that**:
- It comprises a single blade-holder (21) supporting all the sucked blades (211) and all the blown blades (212),
- at least some of the tonal blades of the instrument are associated with two fins, respectively (33) and (34), located on each side of the single blade-holder (21),
- these two fins are of asymmetric streamlined cross-section and their respective longitudinal axes extend in the longitudinal direction of the instrument substantially parallel to the plane Px,
- the first fin (33) is arranged inside the channel concerned through which it passes from one side to the other in the longitudinal direction of the instrument, and its leading edge located closest to the mouthpiece is positioned substantially facing the free end of the corresponding sucked blade (38) so that, by Venturi effect, when the player blows into this air channel, the fin (33) generates a slight negative pressure in the area of the free end of the sucked blade (38), which results in a suction exerted on the free part of said sucked blade (38) tending to move the free part of this sucked blade (38) towards the blade-holder, which part thus beneficially closes the corresponding window arranged in the blade-holder concerned,
- the second fin (34) is fitted on the other side of the blade-holder, therefore between the outer surface of the blade-holder and the inner surface of the cover, and its leading edge located closest to the horn of the instrument is positioned substantially facing the free end of the corresponding blown blade (39) so that, by Venturi effect, when the player sucks in this air channel, the fin (34) generates a slight negative pressure in the area of the free end of the blown blade (39), which results in a suction exerted on the free part of said blown blade (39) tending to move the free part of this blown blade (39) towards the blade-holder, which part thus beneficially closes the corresponding window arranged in the blade-holder concerned.

10. Harmonica according to claim 1, **characterized in that**:
- it comprises at least one blade-holder on which sucked blades (38) and blown blades (39) are fitted arranged in line and head-to-tail on each side of the blade-holder concerned, their respective longitudinal axes being parallel to the longitudinal axis of the air channel which supplies them, and the oscillating free parts of said tonal blades extend in two directions diametrically opposite to one another,
- the air flow channels (220) arranged in the reed comb (22) do not pass through the whole of the thickness of the reed comb so that they are closed by a wall extending in the longitudinal direction of the harmonica, said longitudinal wall of the reed comb thus forming one of the two outer longitudinal surfaces of the peripheral shell of the instrument,
- at least some of the windows through which said sucked tonal blades (38) and blown tonal blades (39) oscillate are partially covered by deflectors in the form of spoilers (35,36) arranged head-to-tail on each side of the blade-holder, said deflectors each constituting a boss advantageously of convex aerodynamic shape in the longitudinal direction enabling the air streams to pass, with the least possible disturbance, above the area in which both the rivet or the fixing screw of the blades and the vertical edge of the end of each of the windows situated on the same side as the fixed part of the tonal blade concerned are positioned,
- each of these spoilers (35,36) is formed by a wall of complex curved shape at least in the longitudinal axial direction of the tonal blades concerned, said wall being positioned beyond the space swept by the blades when their maximum oscillations take place, and said spoiler continuously covers both a part of the tonal blade pressed against the same surface of the blade-holder as itself, and therefore also the corresponding part of the window which is associated with said blade, and also a part of the window through which the tonal blade fixed to the opposite surface of the blade-holder oscillates,
- the internal spoilers (36) are positioned inside the air flow channels and can be added-on and secured to the blade-holder or they can also advantageously form a monolithic assembly with the reed comb, then being independent from the blade-holder,
- the external spoilers (35) are arranged between the outer surface of the blade-holder and the corresponding inner surface of the cover (23) and they can also be either added-on and be secured to the blade-holder or be joined to one another to form a streamlined part according to the required convex transverse profile, said part extending substantially in the longitudinal direction of the instrument and being joined to the ribs of the cover (23) if required,
- both of the deflectors-spoilers concerned (35,36) extend continuously in the longitudinal direction of the two corresponding tonal blades (38,39) over an overall length such that, from the two opposite ends of the windows concerned, the two opposite ends of each of said deflectors-spoilers are situated at distances, respectively da1 and ds1 for the external deflector (35) and da2 and ds2 for the internal deflector (36), which are less than three quarters of the length, respectively Da and Ds, of the windows through which the tonal blades concerned (38,39) oscillate.
